# EUROPÄISCHE PATENTSCHRIFT

(11) **EP 3 124 712 B1**
(45) Veröffentlichungstag und Bekanntmachung des Hinweises auf die Patenterteilung: **28.06.2023**
(21) Anmeldenummer: 15179048.2
(22) Anmeldetag: 30.07.2015
(51) Int. Cl.: E04B 1/68, E06B 1/62

(54) **KOMPRIMIERBARES FUGENDICHTUNGSBAND SOWIE VERFAHREN ZUR HERSTELLUNG DESSELBEN**
COMPRESSIBLE JOINT SEALING STRIP AND METHOD FOR THE PRODUCTION THEREOF
BANDE DE GARNITURE DE JOINT COMPRESSIBLE ET SON PROCEDE DE FABRICATION

(43) Veröffentlichungstag der Anmeldung: 01.02.2017
(73) Patentinhaber: Hanno Werk GmbH & Co. KG, 30880 Laatzen (DE)
(72) Erfinder: Hohlfeld, Andreas, 31832 Springe (DE); Fehrmann, Markus, 31141 Hildesheim (DE); Kethorn, Björn, 48346 Ostbevern (DE)
(74) Vertreter: Patentanwälte Thömen & Körner

(56) Entgegenhaltungen:
- EP-A1- 2 428 632
- EP-A2- 2 112 292
- WO-A1-2009/138311
- WO-A1-2012/167762
- DE-A1-102008 063 371
- DE-C2- 19 641 415
- DE-U1- 29 813 307
- DE-U1-202014 100 478

## Beschreibung

Die vorliegende Erfindung betrifft Verwendungen eines komprimierbaren Fugendichtungsbandes gemäß den Ansprüchen 1 und 6, ein komprimierbares Fugendichtungsband gemäß Anspruch 7 sowie Verfahren zur Herstellung eines Fugendichtungsbandes gemäß den Ansprüchen 12, 14 und 16.

Komprimierbare Fugendichtungsbänder zum Abdichten gegen Luftzug und Schlagregen sind beispielsweise aus der DE 19641415 C2, der DE 20009674 U1 oder der WO 2012/167762 A1 bekannt und werden in der Bautechnik zum Abdichten insbesondere von Bauteilen, beispielsweise von Fenster- und Türrahmen, gegenüber einem Mauerwerk, beispielsweise einer Gebäudewandöffnung, eingesetzt.

Ein bekanntes Fugendichtungsband umfassend Schaumstoffelemente weist zwei Längsseiten sowie eine im Einbauzustand des Fugendichtungsbandes an die eine Fugenflanke, insbesondere eines Mauerwerks, angrenzende Oberseite und eine im Einbauzustand des Fugendichtungsbandes an die gegenüberliegende Fugenflanke, insbesondere des Bauteils, angrenzende Unterseite auf, wobei eine oder vorzugsweise mehrere Membranschichten jeweils in Längsrichtung zwischen Oberseite und Unterseite parallel bzw. nahezu parallel zu den Längsseiten zwischen zwei Schaumstoffelementen verlaufen.

Bekanntermaßen wird die Unterseite eines solchen Fugendichtungsbandes an dem abzudichtenden Bauteil, beispielsweise einem Fenster- und Türrahmen, angeklebt. Nach dem Einbau des Bauteils, beispielsweise in eine Gebäudewandöffnung, expandiert das zuvor komprimierte Fugendichtungsband, stellt sich also elastisch zurück, so dass die Oberseite des Fugendichtungsbandes am Mauerwerk der Gebäudewandöffnung angrenzt bzw. anliegt, und so das Bauteil am Mauerwerk der Gebäudewandöffnung abdichtet.

Bei einem im Zusammenhang mit einer Altbausanierung vorgesehenen Fensteraustausch hinterlässt der ausgebaute alte Fensterrahmen eine umlaufende Aussparung im Mauerwerk der Gebäudewandöffnung. Beim anschließenden Einbau eines neuen Fensterrahmens in die Gebäudewandöffnung stellen bekannte Fugendichtungsbänder vielfach keine ausreichende Abdichtung im Bereich der Aussparung sicher.

DE 20 2014 100478 U1 betrifft ein zur Abdichtung einer Ausnehmung in einem Gebäude gegenüber einem Einbauelement, beispielsweise einem Fensterrahmen, geeignetes, im Wesentlichen aus Schaumstoff bestehendes Dichtband, das mit Einschnitten versehen ist und in verschiedene Dichtspaltbereiche, die zueinander winklig angeordnet sind, zu verlegen ist. Indem die Einschnitte parallel zu der die aufeinandertreffenden Dichtspaltbereiche verbindenden Kante in diesem Verbindungsbereich angebracht werden, fächert sich das Dichtband in diesem Bereich auf und lässt sich in diesem Bereich um den Rand des Einbauelementes herumführen. Indem durch die Einschnitte unerwünschte Zug- oder Drucckräfte vermieden werden, wird in den verschiedenen Dichtspaltbereichen die Maßhaltigkeit des Dichtbandes sichergestellt.

DE 298 13 307 U1 offenbart einen Fugendichtungskörper aus weichem, vorzugsweise offenzelligem und imprägniertem Schaumstoff, der an einer oder aneinander entgegengesetzten Oberflächen profitiert ist. In den dadurch gebildeten Rippen kann das Tränkgewicht der Imprägnierung von dem Tränkgewicht im übrigen Körper abweichen. Die Rippen haben die Funktion, bei Unebenheiten der Fugenflanke eine Mindestkompression des Fugendichtungskörpers sicherzustellen, da die Kompression von dauerelastischen Fugendichtungskörpern ein wesentlicher Faktor für die Dichtigkeit gegen Wasser, Luft und Rauch ist.

DE 10 2008 063371 A1 offenbart ein längliches Formteil zur Abdichtung von Durchbrüchen im Baubereich, das aus einem nach dem Komprimieren verzögert zurückstellenden Schaumstoff besteht und zwei sich gegenüberliegende längsverlaufende Seitenwände sowie eine Unterseite aufweist, wobei die beiden Seitenwände im Querprofil im nicht komprimierten Zustand des Formteils eine unterschiedliche Höhe aufweisen. Das Formteil kann im Bereich der Übergänge zwischen den Breiten der Seitenwände und dem Zwischenbereich einen oder mehrere Einschnitte aufweisen. Die Einschnitte verbessern das gleichmäßige Entspannen des Formteils. Das vorkomprimierte Formteil wird derart zwischen einem Fensterrahmen und dem Mauerwerk eingebaut, das es sich nicht wieder vollständig entspannen kann und im verbauten Zustand einen nahezu rechteckigen Querschnitt aufweist. Die Seitenwände sollen mit anderen Worten einen unterschiedlichen Kompressionsgrad aufweisen. Je größer der Kompressionsgrad, desto stärker nimmt der Wasserdampfdiffusionskoeffizient ab.

EP 2 112 292 A2 offenbart ein Fugendichtband für die Abdichtung eines Randbereichs eines Bauelements gegen einen benachbarten Anschlussbereich eines Gebäudes, Fahrzeugs oder dergleichen, wobei sich das Dichtelement zwischen einem ersten Abschnitt und einem zweiten Abschnitt in einer Breitenrichtung erstreckt sowie quer zur Breitenrichtung in einer Dickenrichtung je eine dem Randbereich und dem Anschlussbereich zugewandte Einbaukante aufweist, und das Dichtelement so profiliert ist, dass es im Bereich des ersten Abschnitts eine größere Dicke aufweist als im Bereich des zweiten Abschnitts.

Aus der WO 2009/138311 A1 sind Schaumstoff-Dichtstreifen bekannt, die Höhen- und Niederbereiche aufweisen, wobei die Schaumstoff-Dichtstreifen derart zwischen einem Fensterrahmen und dem Mauerwerk eingebaut sind, dass sie sich nicht wieder vollständig entspannen und im verbauten Zustand einen nahezu rechteckigen Querschnitt aufweisen.

Ausgehend von diesem Stand der Technik liegt der Erfindung die Aufgabe zugrunde, neue Verwendungen von komprimierbaren Fugendichtungsbändern bereitzustellen und Fugendichtungsbänder derart weiterzuentwickeln, dass sie auch in dem genannten Fall der Altbausanierung die an sie gestellten Anforderungen hinsichtlich der Schlagregendichtheit, der Dampfdiffusionsoffenheit, der Wärmedämmung und der Luftdichtheit erfüllen. Zudem liegt der Erfindung die Aufgabe zugrunde, Fugendichtungsbänder derart weiterzuentwickeln, dass diese schnell und kostengünstig hergestellt werden können.

Diese Aufgabe wird durch die Verwendung eines komprimierbaren Fugendichtungsbandes gemäß der Ansprüche 1 oder 6, bei einem Fugendichtungsband nach dem Oberbegriff des Anspruchs 7 durch die kennzeichnenden Merkmale des Anspruchs 7 sowie durch Verfahren zur Herstellung eines Fugendichtungsbandes gemäß der Ansprüche 12, 14 oder 16 gelöst. Weiterbildungen und vorteilhafte Ausgestaltungen der Erfindung ergeben sich aus den jeweiligen Unteransprüchen sowie der nachfolgenden Beschreibung.

Die Erfindung betrifft die Verwendung eines komprimierbaren Fugendichtungsbandes, bei welcher das Fugendichtungsband in eine Fuge eingebaut wird, wobei die Fuge eine erste Fugenflanke und eine der ersten Fugenflanke gegenüberliegende zweite Fugenflanke aufweist, wobei die erste Fugenflanke eine in Längsrichtung der ersten Fugenflanke verlaufende Aussparung aufweist, wobei die Aussparung insbesondere von einem zuvor ausgebauten Fensterrahmen herrührt, wobei das Fugendichtungsband zwei Längsseiten sowie eine im Einbauzustand des Fugendichtungsbandes an die erste Fugenflanke angrenzende Oberseite und eine im Einbauzustand des Fugendichtungsbandes an die gegenüberliegende zweite Fugenflanke angrenzende Unterseite aufweist, wobei das Fugendichtungsband Schaumstoffelemente umfasst, wobei eine oder vorzugsweise mehrere Membranschichten jeweils in Längsrichtung zwischen Oberseite und Unterseite sowie parallel bzw. nahezu parallel zu den Längsseiten zwischen zwei Schaumstoffelementen verlaufen, wobei das Fugendichtungsband nur einen Einschnitt oder nur Einschnitte aufweist, welche Längsrichtung parallel bzw. nahezu parallel zu den Längsseiten verlaufen und von der Oberseite in ein Schaumstoffelement des Fugendichtungsbandes eingebracht sind, wobei der Einschnitt oder die Einschnitte derart ausgebildet sind, dass wenigstens ein Abschnitt des Fugendichtungsbandes aus einem komprimierten Zustand in die Aussparung der ersten Fugenflanke expandiert, während wenigstens ein anderer Abschnitt des Fugendichtungsbandes, der außerhalb des wenigstens einen in die Aussparung expandierten Abschnitts liegen, an den nicht die Aussparung aufweisenden Bereich der ersten Fugenflanke angrenzt.

Zwar ist aus der EP 2 428 632 A1 bereits eine mit Einschnitten versehene Ausgestaltung eines Fugendichtungsbandes mit eng aneinander liegenden Schaumstoffsegmenten, die sich jeweils unabhängig voneinander ausdehnen können, bekannt, allerdings verlaufen die dort vorgesehene Einschnitte sowohl in Längsrichtung als auch in Querrichtung. Neben der nachteilig aufwendigen Herstellung solcher Fugendichtungsbänder wären die erfindungsgemäß vorgesehenen Membranschichten durch die in Querrichtung verlaufenden Einschnitte nicht mehr intakt, so dass die Dichtfunktion nicht sichergestellt wäre. Erfindungsgemäß verläuft der wenigstens eine Einschnitt ausschließlich in Längsrichtung, so dass in Verbindung mit der wenigstens einen in Längsrichtung verlaufenden Membran die Dichtfunktion garantiert werden kann.

Es kann von Vorteil sein, wenn das Fugendichtungsband wenigstens zwei nur in Längsrichtung, parallel bzw. nahezu parallel zu den Längsseiten verlaufende und von der Oberseite in ein oder mehr als ein Schaumstoffelement des Fugendichtungsbandes eingebrachte Einschnitte aufweist, die derart ausgebildet sind, dass wenigstens ein zwischen zwei Einschnitten vorhandener Abschnitt des Fugendichtungsbandes aus einem komprimierten Zustand in die Aussparung der ersten Fugenflanke expandiert, während andere Abschnitte des Fugendichtungsbandes, die außerhalb des wenigstens einen in die Aussparung expandierten Abschnitts liegen, an den nicht die Aussparung aufweisenden Bereich der ersten Fugenflanke angrenzen.

Es kann von Vorteil sein, wenn ein oder mehr als ein Einschnitt im nicht komprimierten Fugendichtungsband eine Länge aufweist, die wenigstens ½, vorzugsweise % der Höhe des nicht komprimierten Fugendichtungsbandes entspricht.

Es kann von Vorteil sein, wenn zumindest in einem Abschnitt zwischen zwei Einschnitten, vorzugsweise in dem Abschnitt, der in die Aussparung expandiert ist, keine Membranschicht angeordnet ist.

Es kann zweckmäßig sein, wenn zumindest in einem Abschnitt zwischen zwei Einschnitten, welcher in die Aussparung expandiert ist, wenigstens eine Membranschicht angeordnet und vorzugsweise derart ausgebildet ist, dass diese auch nach vollständiger Expansion des Abschnitts intakt ist.

Die Erfindung betrifft außerdem die Verwendung eines komprimierbaren Fugendichtungsbandes, bei welcher das Fugendichtungsband in eine Fuge eingebaut wird, wobei die Fuge eine erste Fugenflanke und eine der ersten Fugenflanke gegenüberliegende zweite Fugenflanke aufweist, wobei die erste Fugenflanke eine in Längsrichtung der ersten Fugenflanke verlaufende Aussparung aufweist, wobei die Aussparung insbesondere von einem zuvor ausgebauten Fensterrahmen herrührt, wobei das Fugendichtungsband zwei Längsseiten sowie eine im Einbauzustand des Fugendichtungsbandes an die erste Fugenflanke angrenzende Oberseite und eine im Einbauzustand des Fugendichtungsbandes an die gegenüberliegende zweite Fugenflanke angrenzende Unterseite aufweist, wobei das Fugendichtungsband Schaumstoffelemente umfasst, wobei eine oder vorzugsweise mehrere Membranschichten jeweils in Längsrichtung zwischen Oberseite und Unterseite sowie parallel bzw. nahezu parallel zu den Längsseiten zwischen zwei Schaumstoffelementen verlaufen, wobei das Fugendichtungsband auf der Oberseite wenigstens einen nur in Längsrichtung verlaufenden komprimierbaren Vorsprung aus Schaumstoff aufweist, der derart ausgebildet ist, dass dieser aus einem komprimierten Zustand in die Aussparung der ersten Fugenflanke expandiert, während wenigstens ein anderer Abschnitt des Fugendichtungsbandes, der außerhalb des wenigstens einen in die Aussparung expandierten Vorsprungs liegt, an den nicht die Aussparung aufweisenden Bereich der ersten Fugenflanke angrenzt.

Die Erfindung betrifft außerdem ein komprimierbares Fugendichtungsband, das Schaumstoffelemente umfasst, wobei das Fugendichtungsband zwei Längsseiten sowie eine im Einbauzustand des Fugendichtungsbandes an die eine Fugenflanke angrenzende Oberseite und eine im Einbauzustand des Fugendichtungsbandes an die gegenüberliegende Fugenflanke angrenzende Unterseite aufweist, wobei eine oder vorzugsweise mehrere Membranschichten jeweils in Längsrichtung zwischen Oberseite und Unterseite sowie parallel bzw. nahezu parallel zu den Längsseiten zwischen zwei Schaumstoffelementen verlaufen. Erfindungsgemäß weist das Fugendichtungsband auf der Oberseite wenigstens einen nur in Längsrichtung verlaufenden komprimierbaren Vorsprung aus Schaumstoff auf, der derart ausgebildet ist, dass dieser aus einem komprimierten Zustand in eine gegebenenfalls vorhandene Aussparung der einen Fugenflanke expandieren kann, während wenigstens ein anderer Abschnitt des Fugendichtungsbandes, der außerhalb des wenigstens einen in die Aussparung expandierenden Vorsprungs liegt, an den nicht die Aussparung aufweisenden Bereich der einen Fugenflanke angrenzt, wobei wenigstens ein Vorsprung einteilig mit der Oberseite des Fugendichtungsbandes ausgebildet ist, wobei der Vorsprung keine Membranschicht aufweist.

Es kann Vorteil sein, wenn wenigstens ein Vorsprung als separates Teil mit der Oberseite der Fugendichtungsbandes verbunden, vorzugsweise verklebt, ist.

Es kann vorteilhaft sein, wenn wenigstens ein Vorsprung einteilig mit der Oberseite des Fugendichtungsbandes ausgebildet ist.

Es kann von Vorteil sein, wenn wenigstens ein Vorsprung wenigstens eine in Längsrichtung parallel bzw. nahezu parallel zu den Längsseiten verlaufende Membranschicht aufweist, wobei diese vorzugsweise in einem Stück das Schaumstoffelement und den Vorsprung durchläuft.

Es kann vorteilhaft sein, wenn der auf der Oberseite des Fugendichtungsbandes vorgesehene Vorsprung mittig oder außermittig zwischen den Längsseiten, angeordnet ist, wobei ein außermittig angeordneter Vorsprung vorzugsweise mit einer der Längsseiten abschließt.

Es kann vorteilhaft sein, wenn wenigstens eine Membranschicht eine diffusionsdichte oder vorzugsweise eine diffusionsoffene Schicht, insbesondere in Form einer Folie, ist.

Es kann aber auch vorteilhaft sein, wenn wenigstens eine Membranschicht feuchtevariabel oder feuchteadaptiv ist.

Im Zusammenspiel mit dem in eine Aussparung der einen Fugenflanke expandierenden Abschnitts bzw. Vorsprungs wird insbesondere für die Altbausanierung ein Fugendichtungsband bereitgestellt, mit dem eine sichere Abdichtung von Fugen zwischen zusammengefügten Bauelementen im Hausbau, insbesondere zwischen Wandöffnungen einer Außenwand und Fenster- oder Türrahmen, erreicht wird, wobei vorteilhaft keine zusätzlichen Fugenbänder oder Hinterfüllmaterialien erforderlich sind. Da die Membranschichten feuchtevariabel bzw. feuchteadaptiv sind, ist vorteilhaft die Gefahr einer Verwechslung zwischen derjenigen Seite des Fugendichtungsbandes, welche im Einbauzustand nach innen weist, und derjenigen Seite des Fugendichtungsbandes, welche nach außen weist, ausgeschlossen. Vorteilhaft kann in einem Arbeitsgang eine äußere, mittlere und innere Abdichtung der Fuge zwischen zwei zusammengefügten Bauelementen erreicht werden. Durch die wenigstens eine feuchtevariable bzw. feuchteadaptive Membranschicht stellt sich die gewünschte Dichtheit des Fugendichtbandes abhängig von der Feuchtigkeit von selbst ein. Das Fugendichtungsband ist somit quasi ein intelligentes Fugendichtungsband und beim Einbau in die Fuge besteht keine Gefahr der Verwechslung von Innen- und Außenseite des Fugendichtungsbandes.

Eine Weiterbildung der Erfindung sieht vor, dass die Zusammensetzung der Membranschicht oder Membranschichten und/oder dass die Anordnung der Membranschicht oder Membranschichten und/oder dass die Anzahl der Membranschichten derart gewählt sind, dass das Fugendichtungsband in dem Bereich, der an eine Atmosphäre mit hoher Feuchte angrenzt, weniger dicht gegenüber Wasserdampf ist, als in dem Bereich, der an eine Atmosphäre mit niedrigerer Feuchte angrenzt.

Als feuchtevariable Membranschicht kann vorteilhaft eine modifizierte Polyamid-Folie eingesetzt werden. Solche Folien zeichnen sich dadurch aus, dass deren Dampfdurchlässigkeit im feuchten Zustand deutlich höher ist als im trockenen Zustand. Die Folien haben also einen variablen s_{d}-Wert. Unter einem sd-Wert wird der Wasserdampf-Diffusionswiderstand eines Materials, auch als "diffusionsäquivalente Luftschichtdicke" bezeichnet, verstanden. Der sd-Wert mit der Einheit "m" berechnet sich aus der Schichtdicke des Materials multipliziert mit der Wasserdampfdiffusionswiderstandszahl des Materials, dem so genannten µ-Wert, wie in DIN EN ISO 12572:2001 definiert.

Geeignete Membranschichten sind beispielsweise in der DE19514420 C1 oder der WO 9633321 A1 als Materialien mit einem von der Umgebungsfeuchte abhängigen Wasserdampfdiffusionswiderstand offenbart. Der Inhalt der DE19514420 C1 bzw. der WO 9633321 A1 wird insbesondere hinsichtlich dieser Materialien durch ausdrücklichen Verweis in den Offenbarungsgehalt der vorliegenden Anmeldung aufgenommen.

Weitere geeignete Membranschichten sind beispielsweise in der DE 102008037292 A1 oder der WO 2010017947 A2 als feuchteadaptive Funktionsschichten offenbart. Der Inhalt der DE 102008037292 A1 bzw. der WO 2010017947 A2 wird insbesondere hinsichtlich dieser feuchteadaptiven Funktionsschichten durch ausdrücklichen Verweis in den Offenbarungsgehalt der vorliegenden Anmeldung aufgenommen.

Es kann von Vorteil sein, wenn das Fugendichtungsband zwei Längsseiten sowie eine im Einbauzustand des Fugendichtungsbandes an die eine Fugenflanke angrenzende Ober- und eine im Einbauzustand des Fugendichtungsbandes an die gegenüberliegende Fugenflanke angrenzende Unterseite aufweist, wobei die Membranschicht oder Membranschichten jeweils in Längsrichtung zwischen Ober- und Unterseite sowie vorzugsweise parallel bzw. nahezu parallel zu den Längsseiten verlaufen. Die Breite des Fugendichtungsbandes ist somit der Abstand zwischen zwei Längsseiten.

Eine Weiterbildung der Erfindung sieht vor, dass die Zusammensetzung der Membranschicht oder Membranschichten und/oder dass die Anordnung der Membranschicht oder Membranschichten und/oder dass die Anzahl der Membranschichten derart gewählt sind, dass das Fugendichtungsband in dem Bereich, der an eine Atmosphäre mit hoher Feuchte angrenzt, dichter gegenüber Wasserdampf ist, als in dem Bereich, der an eine Atmosphäre mit niedrigerer Feuchte angrenzt.

Es kann zweckmäßig sein, wenn das Fugendichtungsband universell für die Abdichtung einer Fuge zwischen zwei zusammengefügten Bauelementen, beispielsweise zwischen einem Baukörper, insbesondere einem Mauerwerk, und einem Rahmen oder dergleichen, insbesondere einem Fenster- oder Türrahmen, einsetzbar ist. Ein solches, in eine entsprechende Fuge eingebautes Fugendichtungsband hat den Vorteil, dass dieses jeweils auf der Seite bzw. dem Bereich, der einer höheren Diffusionsbelastung ausgesetzt ist, eine höhere Sperrwirkung hat. Das hat wiederum hat den Vorteil, dass beim Einbau des Fugendichtungsbandes nicht darauf geachtet werden braucht, welche der beiden Längsseite des Fugendichtungsbandes zur Innenraumseite bzw. nach innen und welche zur Außenraumseite bzw. nach außen angeordnet ist. Der Einbau bzw. die Verlegung des Fugendichtungsbandes ist somit unabhängig von der Laufrichtung des Bandes.

Die Membranschicht oder Membranschichten können wie Sperrschichten axial im Fugendichtungsband angeordnet sein, so dass diese nach dem Einbau des Fugendichtungsbandes im Wesentlichen quer zur Diffusionsrichtung angeordnet sind.

Es kann zweckmäßig sein, wenn das Fugendichtungsband feuchtigkeitsvariabel ist, vorzugsweise derart, dass immer die Seite, die der feuchteren Atmosphäre ausgesetzt ist, diffusionsdichter ist. Dadurch wird immer Feuchtigkeit aus der Fuge heraustransportiert und ein Hineindiffundieren von Feuchtigkeit in die Fuge verhindert.

Es kann zweckmäßig sein, wenn das Fugendichtungsband bei der in der nach RAL Gütegemeinschaft Fenster und Haustüren e. V. (RAL-Leitfaden zur Planung und Ausführung der Montage von Fenstern und Haustüren März 2014) geforderten typischen Winter-Situation funktioniert, bei welcher die Abdichtung zum Innenraum bzw. nach innen dichter sein soll als die Abdichtung zum Außenraum bzw. nach außen, da im Winter Innenräume eine größere Luftfeuchtigkeit als Außenräume bzw. die Außenatmosphäre aufweisen. Es kann zweckmäßig sein, wenn Fugendichtungsband aber auch in der typischen Sommer-Situation funktioniert, in der sich die Diffusion umkehrt und die Außenumgebung eine höhere Luftfeuchtigkeit aufweist.

Dadurch wird insgesamt eine ganzjährige Austrocknung der Fuge erreicht. So wird die RAL-Forderung des Schutzes der so genannten Anschlussfuge zwischen Baukörper und beispielsweise Fensterahmen vor außen- und raumseitigen Belastungen sichergestellt.

Es kann zweckmäßig sein, wenn wenigstens eine Membranschicht so ausgebildet ist, dass diese bei einer mittleren relativen Feuchte der sie umgebenden Atmosphäre von bis zu 50 % einen Wasserdampfdiffusionswiderstand (µ-Wert) von kleiner 15 und bei einer mittleren relativen Feuchte der sie umgebenden Atmosphäre von mehr als 70 % einen Wasserdampfdiffusionswiderstand (µ-Wert) von größer 30 aufweist.

Für bestimmte Einsatzwecke kann es auch vorteilhaft sein, wenn ein Fugendichtungsband mehrere unterschiedliche Dichtbereiche aufweist, indem die Zusammensetzung der Membranschicht oder Membranschichten, die Anordnung der Membranschicht oder Membranschichten und/oder die Anzahl der Membranschichten in einem Dichtbereich derart gewählt sind, dass das Fugendichtungsband in dem Bereich, der an eine Atmosphäre mit hoher Feuchte angrenzt, dichter gegenüber Wasserdampf ist, als in dem Bereich, der an eine Atmosphäre mit niedrigerer Feuchte angrenzt, und in einem anderen Dichtbereich derart gewählt sind, dass das Fugendichtungsband in dem Bereich, der an eine Atmosphäre mit hoher Feuchte angrenzt, weniger dicht gegenüber Wasserdampf ist, als in dem Bereich, der an eine Atmosphäre mit niedrigerer Feuchte angrenzt.

Es kann von Vorteil sein, wenn der Schaumstoff ein überwiegend offenzelliger Rohschaum ist.

Es kann aber auch von Vorteil sein, wenn der Schaumstoff ein überwiegend geschlossenzelliger Rohschaum ist, wie er beispielsweise in der EP 1 600 571 B1 als Schaumstoff mit einer Luftdurchlässigkeit von höchstens 50 l/m²s offenbart ist. Der Inhalt der EP 1 600 571 B1 wird insbesondere hinsichtlich des dort offenbarten Schaumstoffs durch ausdrücklichen Verweis in den Offenbarungsgehalt der vorliegenden Anmeldung aufgenommen.

Es kann zweckmäßig sein, wenn der Schaumstoff ein imprägnierter, vorzugsweise ein homogen imprägnierter Rohschaum ist. Ein solch imprägnierter Schaumstoff eignet sich besonders gut für die einfache und universelle Fugenabdichtung, wobei die Imprägnierung insbesondere für eine verzögerte Rückstellung des komprimierbaren, vorzugsweise vorkomprimierten Fugendichtungsbandes sorgt. Es kann ein Vorteil sein, wenn das Imprägnat flammhemmend ausgerüstet ist. Insbesondere kann es von Vorteil sein, wenn das Imprägnat derart flammhemmend ausgerüstet ist, dass das Produkt in seinem angegebenen Anwendungsbereich wenigstens einer der gängigen Brandnormen für den Baubereich entspricht, beispielsweise DIN 4102-B1 und/oder DIN 4102-B2 und/oder DIN 4102-≥F30 und/oder EN 13501 Klasse E bis B und/oder EN 13501 >R30 bzw. >EI30.

Eine vorteilhafte Ausgestaltung der Erfindung sieht vor, dass der Schaumstoff bzw. jedes Schaumstoffelement ein vorzugsweise derart mit Acrylaten imprägnierter Rohschaum ist, dass der Wasserdampfdiffusionswiderstand des im Einbauzustand vorliegenden Schaumstoffs bzw. jedes Schaumstoffelements kleiner ist als der Wasserdampfdiffusionswiderstand wenigstens einer, vorzugsweise jeder Membranschicht.

Eine Weiterbildung der Erfindung sieht vor, dass wenigstens eine Membranschicht aus Klebstoff, vorzugsweise aus einem Acrylathaftklebstoff oder einem Gemisch aus Acrylathaftklebstoff und Polyurethanklebstoff, gebildet ist.

Es kann zweckmäßig sein, wenn wenigstens eine Membranschicht aus wenigstens einem wasserfesten modifizierten Acrylat gebildet ist, wodurch hochleistungsfähige, feuchtevariable Membranschichten bereitgestellt werden, die je nach Zusammensetzung bei hoher Luftfeuchte diffusionsdichter sind als bei niedrigerer Luftfeuchtigkeit oder umgekehrt.

Es kann von Vorteil sein, wenn wenigstens eine Membranschicht aus einer modifizierten Polyamid-Folie gebildet ist, die vorzugsweise mit dem Schaumstoff bzw. Schaumstoffelement verklebt ist.

Es kann auch vorteilhaft sein, wenn wenigstens eine Membranschicht aus einer Polyamid-Dispersion, vorzugsweise in Form eines Klebstoffs, gebildet ist.

Eine Weiterbildung der Erfindung sieht vor, dass das Auftragsgewicht eines Klebstoffs zur Bildung oder Mitbildung einer Membranschicht 60 bis 200 g/m², vorzugsweise 100 bis 150 g/m² beträgt. Für bestimmte Anwendungen kann es vorteilhaft sein, wenn das Auftragsgewicht 100 bis 119 g/m² beträgt. Für gewisse Anwendungen kann es vorteilhaft sein, wenn das Auftragsgewicht 120 bis 130 g/m² beträgt. Für manche Anwendungen kann es vorteilhaft sein, wenn das Auftragsgewicht 131 bis 150 g/m² beträgt.

Eine vorteilhafte Ausgestaltung der Erfindung sieht vor, dass der Klebstoff zur Bildung der Membranschicht eine Klebkraft nach AFERA 4001 von > 20 N/25 mm aufweist.

Es kann zweckmäßig sein, wenn wenigstens eine Membranschicht einen größeren Wasserdampfdiffusionswiderstand aufweist als der Schaumstoff bzw. jedes Schaumstoffelement.

Eine Weiterbildung der Erfindung sieht vor, dass wenigstens zwei Membranschichten eine voneinander unterschiedliche Zusammensetzung haben.

Eine Weiterbildung sieht vor, dass die Membranschicht oder Membranschichten zur Erfüllung verbesserter Diffusionswerte dauerelastisch sind, so dass die Membranschichten auch nach Alterung im komprimierten Zustand und anschließender Dekomprimierung bzw. Rückstellung dauerhaft elastisch bleiben und im Einbauzustand der Fugendichtungsbandes in einer Fuge jederzeit dicht an den Fugenflanken anliegen.

Es kann von Vorteil sein, wenn das Fugendichtungsband zusätzlich oder anstelle der innen liegenden Membranschichten wenigstens eine Membranschicht auf einer oder jeweils auf beiden Längsseiten aufweist.

Eine Weiterbildung der Erfindung sieht vor, dass bei Verwendung von mehreren Membranschichten diese jeweils den gleichen und/oder einen unterschiedlichen Abstand zwischen 5 mm und 100 mm voneinander aufweisen können. Für gewisse Anwendungsfälle kann es vorteilhaft sein, wenn der Abstand zwischen 5 mm und 13 mm beträgt. Für bestimmte Anwendungsfälle kann es vorteilhaft sein, wenn der Abstand zwischen 14 mm und 20 mm beträgt. Für manche Anwendungsfälle kann es vorteilhaft sein, wenn der Abstand zwischen 21 mm und 30 mm beträgt. Für ganz andere Anwendungsfälle kann es von Vorteil sein, wenn der Abstand zwischen 31 mm und 100 mm beträgt.

Eine Weiterbildung der Erfindung sieht vor, dass sich der Abstand zwischen zwei Membranschichten vorteilhaft vom Abstand zwischen zwei anderen Membranschichten unterscheidet.

Es bestimmte Einsatzfälle kann es zweckmäßig sein, wenn die Membranschicht bzw. die Membranschichten gleichmäßig über die Breite des Fugendichtungsbandes verteilt bzw. angeordnet sind.

Für gewisse Einsatzfälle kann es aber auch zweckmäßig sein, wenn die Membranschicht bzw. die Membranschichten ungleichmäßig über die Breite des Fugendichtungsbandes verteilt bzw. angeordnet sind.

So kann es für einige Einsatzfälle vorteilhaft sein, wenn die Membranschicht bzw. Membranschichten in der Nähe einer oder beider Längsseiten des Fugendichtungsbandes angeordnet sind. Es kann aber für einige andere Einsatzfälle auch vorteilhaft sein, wenn die Membranschicht bzw. Membranschichten weiter entfernt von einer oder beiden Längsseiten des Fugendichtungsbandes angeordnet sind.

Für manche Einsatzfälle kann es vorteilhaft sein, wenn der Abstand der Membranschichten von einer Längsseite zur anderen Längsseite des Fugendichtungsbandes variiert, vorzugsweise abnimmt und/oder zunimmt.

Eine Weiterbildung der Erfindung sieht vor, dass die durch wenigstens eine Membranschicht unterteilten in Längsrichtung verlaufenden Schaumstoffelemente derart unterschiedlich ausgebildet sind, dass das Fugendichtungsband in dem Bereich, der an eine Atmosphäre mit hoher Feuchte angrenzt, dichter gegenüber Wasserdampf ist, als in dem Bereich, der an eine Atmosphäre mit niedrigerer Feuchte angrenzt.

Eine Weiterbildung der Erfindung sieht vor, dass die durch wenigstens eine Membranschicht unterteilten in Längsrichtung verlaufenden Schaumstoffelemente derart unterschiedlich ausgebildet sind, dass das Fugendichtungsband in dem Bereich, der an eine Atmosphäre mit hoher Feuchte angrenzt, weniger dicht gegenüber Wasserdampf ist, als in dem Bereich, der an eine Atmosphäre mit niedrigerer Feuchte angrenzt.

Für manche Einsatzzwecke kann es aber auch vorteilhaft sein, wenn mehrere Dichtbereiche innerhalb eines Fugendichtungsbandes vorgesehen sind, indem in einem Dichtbereich die durch wenigstens eine Membranschicht unterteilten in Längsrichtung verlaufenden Schaumstoffelemente derart unterschiedlich ausgebildet sind, dass das Fugendichtungsband in dem Bereich, der an eine Atmosphäre mit hoher Feuchte angrenzt, weniger dicht gegenüber Wasserdampf ist, als in dem Bereich, der an eine Atmosphäre mit niedrigerer Feuchte angrenzt, und in einem anderen Dichtbereich die durch wenigstens eine Membranschicht unterteilten in Längsrichtung verlaufenden Schaumstoffelemente derart unterschiedlich ausgebildet sind, dass das Fugendichtungsband in dem Bereich, der an eine Atmosphäre mit hoher Feuchte angrenzt, dichter gegenüber Wasserdampf ist, als in dem Bereich, der an eine Atmosphäre mit niedrigerer Feuchte angrenzt.

Es kann vorteilhaft sein, wenn wenigstens zwei Schaumstoffelemente unterschiedliche Raumgewichte aufweisen.

Es kann zweckmäßig sein, wenn der Schaumstoff bzw. jedes Schaumstoffelement ein PUR-Schaumstoff, vorzugsweise ein PUR-Weichschaumstoff ist. Dieser stellt sich nach einer Vorkomprimierung besonders gut innerhalb der Fuge zurück und sorgt für eine dauerhafte Abdichtung.

Es kann vorteilhaft sein, wenn der Schaumstoff bzw. die Schaumstoffelemente mehrere Funktionsbereiche aufweist, vorzugsweise einen ersten nach außen schlagregendichten Bereich, einen zweiten wärmedämmenden sowie schallmindernden Bereich und einen dritten nach innen luftdichten Bereich. Die Membranschichten sorgen hierbei vorteilhaft für eine Abgrenzung der vorgenannten Funktionsebenen bzw. der so genannten Funktionsbereiche, wie von der RAL Gütegemeinschaft Fenster & Haustüren e. V. gefordert. Es kann eine Wärmedämmung erreicht werden, welche allen Anforderungen der Energiereinsparverordnung beim Fenstereinbau und der VOB für Tischlerarbeiten gemäß DIN 18355 erfüllt.

Es kann zweckmäßig sein, wenn das Fugendichtungsband komprimierbar, vorzugsweise vorkomprimiert ist.

Vorteilhaft kann das Fugendichtungsband in Rollenform vorkomprimiert und verzögert rückstellfähig sein.

Vorzugsweise beträgt die Dicke des Fugendichtungsbandes im nicht komprimierten Zustand zwischen 10 mm und 100 mm, vorzugsweise zwischen 18 mm bis 60 mm. Diese Angaben umfassen nicht die Dicke des Vorsprungs. Dessen Dicke wird in abhängig der Tiefe der Aussparung gewählt und beträgt üblicherweise zwischen 10 mm und 40 mm, vorzugsweise zwischen 15 mm und 25 mmm, besonders bevorzugt 20 mm.

Eine Weiterbildung der Erfindung sieht vor, dass das Fugendichtungsband zur Abdichtung von Fugen zwischen zusammengefügten Bauelementen im Hausbau, insbesondere zwischen Wandöffnungen einer Außenwand und Fenster- oder Türrahmen, vorzugsweise ohne Zuhilfenahme zusätzlicher Fugenbändern oder Hinterfüllmaterialien, einsetzbar ist.

Die Erfindung betrifft außerdem ein Verfahren zur Herstellung eines Fugendichtungsbandes, das durch folgende Verfahrensschritte gekennzeichnet ist:
a) Ausbilden von großflächigen Membranschichten durch lagenweises Laminieren und/oder Verkleben von Platten- oder Bahnware eines Schaumstoffs zu Laminatblöcken,
b) Trennen der Laminatblöcke orthogonal zu den großflächigen Membranschichten aus Laminierungsmaterial und/ oder Klebstoff zu Tafeln mit Membranschichten und Schaumstoffelementen, so dass sich nach dem Trennen Membranschichten parallel zu einem Rand der Tafel und senkrecht durch die Tafel jeweils zwischen zwei Schaumstoffelementen erstrecken,
c) Einbringen von im Wesentlichen parallel zu den Membranschichten verlaufenden Einschnitten in die Tafel,
d) Aufrollen einer Tafel zu einer Rolle, so dass die Membranschichten und die Einschnitte und die Schaumstoffelemente auf dem Umfang der Rolle in axialer Richtung aufgereiht sind, und
e) Trennen der Rolle in Scheiben zu aufgerollten Fugendichtungsbändern mit
   aa) nur zwei innerhalb des Fugendichtungsbandes zwischen jeweils zwei Schaumstoffelementen angeordneten Membranschichten sowie mehreren innerhalb des Fugendichtungsbandes zwischen den beiden Membranschichten in einem Schaumstoffelement angeordneten Einschnitten oder
   bb) mehreren innerhalb des Fugendichtungsbandes zwischen jeweils zwei Schaumstoffelementen angeordneten Membranschichten sowie jeweils nur einem innerhalb des Fugendichtungsbandes zwischen zwei Membranschichten in einem Schaumstoffelement angeordneten Einschnitt.

Es kann vorteilhaft sein, wenn der Schaumstoff bzw. die Schaumstoffelemente nach dem Laminieren und/oder Verkleben und/oder vor oder nach dem Einbringen der Einschnitte getränkt bzw. imprägniert werden.

Es kann von Vorteil sein, wenn die Tafel vor dem Aufrollen, vorzugsweise auf der den Einschnitten gegenüberliegenden Seite, vollflächig mit einer Selbstklebeschicht oder nicht vollflächig mit einer oder mehr als einer Selbstklebebahn beschichtet wird, welche vorzugsweise mit einem lösbaren Silikonpapier abgedeckt wird.

Die Erfindung betrifft außerdem ein Verfahren zur Herstellung eines Fugendichtungsbandes, das durch folgende Verfahrensschritte gekennzeichnet ist:
a) Ausbilden von großflächigen Membranschichten durch lagenweises Laminieren und/oder Verkleben von Platten- oder Bahnware eines Schaumstoffs zu Laminatblöcken,
b) Trennen der Laminatblöcke orthogonal zu den großflächigen Membranschichten aus Laminierungsmaterial und/ oder Klebstoff zu Tafeln mit Membranschichten und Schaumstoffelementen, so dass sich nach dem Trennen Membranschichten parallel zu einem Rand der Tafel und senkrecht durch die Tafel jeweils zwischen zwei Schaumstoffelementen erstrecken,
c) Aufbringen und Verbinden, vorzugsweise Verkleben, von im Wesentlichen parallel zu den Membranschichten verlaufenden komprimierbaren Schaumstoffstreifen als Vorsprünge auf die Tafel
d) Aufrollen einer Tafel zu einer Rolle, so dass die Membranschichten und die Vorsprünge und die Schaumstoffelemente auf dem Umfang der Rolle in axialer Richtung aufgereiht sind, und
e) Trennen der Rolle zwischen einzelnen Vorsprüngen in Scheiben zu aufgerollten Fugendichtungsbändern mit wenigstens einer innerhalb des Fugendichtungsbandes zwischen zwei Schaumstoffelementen angeordneten Membranschicht sowie nur einem Vorsprung.

Es kann vorteilhaft sein, wenn der Schaumstoff bzw. die Schaumstoffelemente nach dem Laminieren und/oder Verkleben und/oder nach oder vorzugsweise vor dem Aufbringen der Vorsprünge getränkt bzw. imprägniert wird. Werden Schaumstoff bzw. die Schaumstoffelemente nach dem Aufbringen der Vorsprünge getränkt bzw. imprägniert, erhalten die Vorsprünge ebenfalls eine Imprägnierung. Werden Schaumstoff bzw. die Schaumstoffelemente vor dem Aufbringen der Vorsprünge getränkt bzw. imprägniert, so kann es vorteilhaft sein, wenn die Vorsprünge für sich entweder nicht getränkt bzw. imprägniert oder vorab getränkt bzw. imprägniert werden.

Es kann zweckmäßig sein, wenn die Tafel vor dem Aufrollen, vorzugsweise auf der dem wenigstens einen Vorsprung gegenüberliegenden Seite, vollflächig mit einer Selbstklebeschicht oder nicht vollflächig mit einer oder mehr als einer Selbstklebebahn beschichtet wird, welche vorzugsweise mit einem lösbaren Silikonpapier abgedeckt wird.

Die Erfindung betrifft zudem ein Verfahren zur Herstellung eines Fugendichtungsbandes, das durch folgende Verfahrensschritte gekennzeichnet ist:
a) Ausbilden von großflächigen Membranschichten durch lagenweises Laminieren und/oder Verkleben von Platten- oder Bahnware eines Schaumstoffs zu Laminatblöcken,
b) Trennen der Laminatblöcke orthogonal zu den großflächigen Membranschichten aus Laminierungsmaterial und/ oder Klebstoff zu Tafeln mit Membranschichten und Schaumstoffelementen, so dass sich nach dem Trennen Membranschichten parallel zu einem Rand der Tafel und senkrecht durch die Tafel jeweils zwischen zwei Schaumstoffelementen erstrecken,
c) Trennen der einzelnen Tafel in jeweils zwei Hälften, wobei jede Hälfte auf der Trennseite in Längsrichtung verlaufende Vorsprünge aufweist,
d) Aufrollen jeder Tafelhälfte zu einer Rolle, so dass die Membranschichten und die Vorsprünge und die Schaumstoffelemente auf dem Umfang der Rolle in axialer Richtung aufgereiht sind, und
e) Trennen der Rolle zwischen einzelnen Vorsprüngen in Scheiben zu aufgerollten Fugendichtungsbändern mit wenigstens einer innerhalb des Fugendichtungsbandes angeordneten Membranschicht sowie nur einem Vorsprung.

Es kann vorteilhaft sein, wenn der Schaumstoff bzw. die Schaumstoffelemente und die Vorsprünge nach dem Laminieren und/oder Verkleben und/oder nach oder vorzugsweise vor dem Trennen der Tafel getränkt bzw. imprägniert wird.

Es kann vorteilhaft sein, wenn die Tafel vor dem Aufrollen, vorzugsweise auf der dem wenigstens einen Vorsprung gegenüberliegenden Seite, vollflächig mit einer Selbstklebeschicht oder nicht vollflächig mit einer oder mehr als einer Selbstklebebahn beschichtet wird, welche vorzugsweise mit einem lösbaren Silikonpapier abgedeckt wird.

Weitere vorteilhafte Ausgestaltungen der Erfindung ergeben sich aus der Zeichnung in Zusammenhang mit deren Beschreibung, wobei nachfolgend die Erfindung anhand von Ausführungsbeispielen erläutert wird, die in der Zeichnung dargestellt sind. In dieser zeigen:
- Fig. 1: ein erstes Fugendichtungsband a) im nicht komprimierten Zustand, b) im komprimierten Zustand und c) im Einbauzustand innerhalb einer Fuge ohne c1) und mit c2) Aussparung, jeweils im Querschnitt,
- Fig. 2: ein zweites Fugendichtungsband a) im nicht komprimierten Zustand, b) im komprimierten Zustand und c) im Einbauzustand innerhalb einer Fuge ohne c1) und mit c2) Aussparung, jeweils im Querschnitt,
- Fig. 3: ein drittes Fugendichtungsband a) im nicht komprimierten Zustand, b) im komprimierten Zustand und c) im Einbauzustand innerhalb einer Fuge ohne c1) und mit c2) Aussparung, jeweils im Querschnitt,
- Fig. 4: ein viertes Fugendichtungsband a) im nicht komprimierten Zustand und b) im komprimierten Zustand, jeweils im Querschnitt,
- Fig. 5: ein fünftes Fugendichtungsband a) im nicht komprimierten Zustand und b) im komprimierten Zustand und c) im Einbauzustand inner-halb einer Fuge ohne c1) und mit c2) Aussparung, jeweils im Querschnitt,
- Fig. 6: ein sechstes Fugendichtungsband a) im nicht komprimierten Zustand und b) im komprimierten Zustand und c) im Einbauzustand innerhalb einer Fuge ohne c1) und mit c2) Aussparung, jeweils im Querschnitt,
- Fig. 7: ein siebtes Fugendichtungsband a) im nicht komprimierten Zustand und b) im komprimierten Zustand, jeweils im Querschnitt,
- Fig. 8: ein achtes Fugendichtungsband a) im nicht komprimierten Zustand und b) im komprimierten Zustand, jeweils im Querschnitt,
- Fig. 9: ein neuntes Fugendichtungsband a) im nicht komprimierten Zustand und b) im komprimierten Zustand und c) im Einbauzustand innerhalb einer Fuge ohne c1) und mit c2) Aussparung, jeweils im Querschnitt,
- Fig. 10: einen Ausschnitt eines zweiten Fugendichtungsbandes mit Selbstklebeschicht auf der Unterseite in perspektivischer Darstellung mit Hauptblick auf eine Längsseite,
- Fig. 11: einen Ausschnitt eines sechsten Fugendichtungsbandes mit Selbstklebeschicht auf der Unterseite in perspektivischer Darstellung mit Hauptblick auf eine Längsseite
- Fig. 12: einen Ausschnitt eines neunten Fugendichtungsbandes mit Selbstklebeschicht auf der Unterseite in perspektivischer Darstellung mit Hauptblick auf eine Längsseite
- Fig. 13: eine Seitenansicht eines in Rollenform vorrätig gehaltenen und vorkomprimierten zweiten Fugendichtungsbandes mit einem bereits abgerollten, sich zurückstellenden Abschnitt,
- Fig. 14: eine schematische Darstellung des ersten Herstellungsschrittes eines Fugendichtungsbandes,
- Fig. 15: eine schematische Darstellung eines nach dem ersten Herstellungsschritt erhaltenden Laminatblockes,
- Fig. 16: eine schematische Darstellung einer nach Trennen des Laminatblockes erhaltenden Tafel,
- Fig. 17: eine schematische Darstellung einer nach Trennen des Laminatblockes erhaltenden Tafel mit aufgebrachten Vorsprüngen,
- Fig. 18: eine schematische Darstellung einer nach Trennen des Laminatblockes erhaltenden Tafel mit Einschnitten,
- Fig. 19: eine schematische Darstellung einer nach dem Aufrollen einer Tafel erhaltenden Rolle,
- Fig. 20: eine schematische Darstellung einer in einzelnen Scheiben getrennten Rolle,
- Fig. 21: eine schematische Darstellung einer Altfenstersanierung unter Verwendung eines Fugendichtungsbandes und
- Fig. 22: eine schematische Darstellung einer weiteren Altfenstersanierung unter Verwendung eines Fugendichtungsbandes.

In der Zeichnung sind die für das Verständnis der Erfindung wesentlichen Merkmale dargestellt und erläutert. Werden in den Figuren gleiche Bezugsziffern verwendet, so bezeichnen diese gleiche Teile.

Fig. 1 zeigt ein erstes Fugendichtungsband 10 a) im nicht komprimierten Zustand, b) im komprimierten Zustand und c) im Einbauzustand innerhalb einer Fuge ohne c1) und mit c2) Aussparung, jeweils im Querschnitt.

Das Fugendichtungsband 10 weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen zwei Membranschichten 14 jeweils in Längsrichtung 28.

Das Fugendichtungsband 10 weist sieben nur in Längsrichtung 28, parallel bzw. nahezu parallel zu den Längsseiten 16, 18 verlaufende und von der Oberseite 22 in ein Schaumstoffelement 12 des Fugendichtungsbandes 10 eingebrachte Einschnitte 30 auf, die derart ausgebildet sind, dass wenigstens ein zwischen zwei Einschnitten 30 vorhandener Abschnitt 32 des Fugendichtungsbandes 10 aus einem komprimierten Zustand in eine gegebenenfalls vorhandene Aussparung 34 der einen Fugenflanke 20 expandieren kann, während andere Abschnitte 36 des Fugendichtungsbandes 10, die außerhalb des wenigstens einen in die Aussparung 34 expandierenden Abschnitts 32 liegen, an den nicht die Aussparung 34 aufweisenden Bereich 38 der einen Fugenflanke 20 angrenzen.

Das Fugendichtungsband 10 umfasst drei Schaumstoffelemente 12, wobei die zwei Membranschichten 14 jeweils zwischen zwei Schaumstoffelementen 12 angeordnet sind. Eine Membranschicht 14 ist dabei der einen Längsseite 16 nahe angeordnet, während die andere Membranschicht 14 der anderen Längsseite 18 nahe angeordnet ist.

Die Einschnitte 30 sind im Bereich zwischen den Membranschichten 14 angeordnet.

Es ist gut zu erkennen, dass in den Abschnitten 32 zwischen zwei Einschnitten 30, welche in die vorhandene Aussparung 34 gemäß Fig. 1 c2) expandieren, keine Membranschicht 14 angeordnet ist.

Fig. 2 zeigt ein zweites Fugendichtungsband 10 a) im nicht komprimierten Zustand, b) im komprimierten Zustand und c) im Einbauzustand innerhalb einer Fuge ohne c1) und mit c2) Aussparung, jeweils im Querschnitt.

Das Fugendichtungsband 10 weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen sechs Membranschichten 14 jeweils in Längsrichtung 28. Jede Membranschicht 14 befindet sich zwischen zwei Schaumstoffelementen 12, so dass das Fugendichtungsband 10 insgesamt sieben Schaumstoffelemente 12 aufweist.

Das Fugendichtungsband 10 weist fünf nur in Längsrichtung 28, parallel bzw. nahezu parallel zu den Längsseiten 16, 18 verlaufende und von der Oberseite 22 in das Fugendichtungsband 10 eingebrachte Einschnitte 30 auf, die derart ausgebildet sind, dass wenigstens ein zwischen zwei Einschnitten 30 vorhandener Abschnitt 32 des Fugendichtungsbandes 10 aus einem komprimierten Zustand in eine gegebenenfalls vorhandene Aussparung 34 der einen Fugenflanke 20 expandieren kann, während andere Abschnitte 36 des Fugendichtungsbandes 10, die außerhalb des wenigstens einen in die Aussparung 34 expandierenden Abschnitts 32 liegen, an den nicht die Aussparung 34 aufweisenden Bereich 38 der einen Fugenflanke 20 angrenzen.

Das Fugendichtungsband 10 umfasst sieben Schaumstoffelemente 12, wobei die sechs Membranschichten 14 jeweils zwischen zwei Schaumstoffelementen 12 angeordnet sind. Die Membranschichten 14 ist sind dabei relativ gleichmäßig über die Breite des Fugendichtungsbandes 10 verteilt angeordnet.

Je ein Einschnitt 30 ist dabei im Bereich zwischen zwei Membranschichten 14 angeordnet.

Es ist gut zu erkennen, dass in den Abschnitten 32 zwischen zwei Einschnitten 30, welche in die vorhandene Aussparung 34 gemäß Fig. 1 c2) expandieren, jeweils eine Membranschicht 14 angeordnet und derart ausgebildet ist, dass diese 14 auch nach vollständiger Expansion des Abschnitts 32 intakt ist.

Fig. 3 zeigt ein drittes Fugendichtungsband 10 a) im nicht komprimierten Zustand, b) im komprimierten Zustand und c) im Einbauzustand innerhalb einer Fuge ohne c1) und mit c2) Aussparung, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verläuft eine Membranschicht 14 in Längsrichtung 28.

Das Fugendichtungsband 10 weist elf nur in Längsrichtung 28, parallel bzw. nahezu parallel zu den Längsseiten 16, 18 verlaufende und von der Oberseite 22 in das Fugendichtungsband 10 eingebrachte Einschnitte 30 auf, die derart ausgebildet sind, dass wenigstens ein zwischen zwei Einschnitten 30 vorhandener Abschnitt 32 des Fugendichtungsbandes 10 aus einem komprimierten Zustand in eine gegebenenfalls vorhandene Aussparung 34 der einen Fugenflanke 20 expandieren kann, während andere Abschnitte 36 des Fugendichtungsbandes 10, die außerhalb des wenigstens einen in die Aussparung 34 expandierenden Abschnitts 32 liegen, an den nicht die Aussparung 34 aufweisenden Bereich 38 der einen Fugenflanke 20 angrenzen.

Das Fugendichtungsband 10 umfasst zwei Schaumstoffelemente 12, wobei die Membranschicht 14 zwischen den beiden Schaumstoffelementen 12 angeordnet ist. Die Membranschicht 14 ist dabei der einen Längsseite 16 nahe angeordnet. Bei der Abdichtung eines Fensters (46) ist diese Längsseite 16 der Innenraumseite zugewandt. In Fig. 3 c2) ist gut zu erkennen, dass das Fenster 46 nach außen zusätzlich durch ein weiteres Fugendichtungsband 58 anderer Ausführung gegen einen Außenklinker 60 abgedichtet werden kann.

Die Einschnitte 30 sind im Bereich zwischen der Membranschicht 14 und der anderen Längsseite 18 angeordnet.

Es ist gut zu erkennen, dass in den Abschnitten 32 zwischen zwei Einschnitten 30, welche in die vorhandene Aussparung 34 gemäß Fig. 1 c2) expandieren, keine Membranschicht 14 angeordnet ist.

Fig. 4 zeigt ein viertes Fugendichtungsband 10 a) im nicht komprimierten Zustand und b) im komprimierten Zustand, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen zwei Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst drei Schaumstoffelemente 12, wobei die zwei Membranschichten 14 zwischen jeweils zwei Schaumstoffelementen 12 angeordnet sind. Eine Membranschicht 14 ist dabei der einen Längsseite 16 nahe angeordnet, während die andere Membranschicht 14 der anderen Längsseite 18 nahe angeordnet ist.

Der Vorsprung 40 ist als separates Teil relativ mittig mit der Oberseite 22 der Fugendichtungsbandes 10 verklebt, weist aber selbst keine Membranschicht auf.

Fig. 5 zeigt ein fünftes Fugendichtungsband 10 a) im nicht komprimierten Zustand, b) im komprimierten Zustand, und c) im Einbauzustand innerhalb einer Fuge ohne c1) und mit c2) Aussparung, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen fünf Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sechs Schaumstoffelemente 12, wobei die fünf Membranschichten 14 zwischen jeweils zwei Schaumstoffelementen 12 angeordnet sind. Die Membranschichten 14 sind relativ gleichmäßig über die Breite des Fugendichtungsbandes 10 verteilt angeordnet.

Der Vorsprung 40 ist als separates Teil außermittig, vorzugsweise an eine Längsseite 18 anschließend mit der Oberseite 22 der Fugendichtungsbandes 10 verklebt, weist aber selbst keine Membranschicht auf.

Fig. 6 zeigt ein sechstes Fugendichtungsband 10 a) im nicht komprimierten Zustand, b) im komprimierten Zustand, und c) im Einbauzustand innerhalb einer Fuge ohne c1) und mit c2) Aussparung, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen fünf Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sechs Schaumstoffelemente 12, wobei die fünf Membranschichten 14 zwischen jeweils zwei Schaumstoffelementen 12 angeordnet sind. Die Membranschichten 14 sind relativ gleichmäßig über die Breite des Fugendichtungsbandes 10 verteilt angeordnet.

Der Vorsprung 40 ist als separates Teil mittig mit der Oberseite 22 der Fugendichtungsbandes 10 verklebt, weist aber selbst keine Membranschicht auf.

Fig. 7 zeigt ein siebtes Fugendichtungsband 10 a) im nicht komprimierten Zustand und b) im komprimierten Zustand, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen zwei Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst drei Schaumstoffelemente 12, wobei die zwei Membranschichten 14 zwischen jeweils zwei Schaumstoffelementen 12 angeordnet sind.

Eine Membranschicht 14 ist dabei der einen Längsseite 16 nahe angeordnet, während die andere Membranschicht 14 der anderen Längsseite 18 nahe angeordnet ist.

Der Vorsprung 40 ist relativ mittig und einteilig mit der Oberseite 22 der Fugendichtungsbandes 10 ausgebildet, weist aber selbst keine Membranschicht auf.

Fig. 8 zeigt ein achtes Fugendichtungsband 10 a) im nicht komprimierten Zustand und b) im komprimierten Zustand, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen fünf Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sechs Schaumstoffelemente 12, wobei die fünf Membranschichten 14 jeweils zwischen zwei Schaumstoffelementen 12 angeordnet sind. Die Membranschichten 14 sind relativ gleichmäßig über die Breits des Fugendichtungsbandes 10 verteilt angeordnet.

Der Vorsprung 40 ist außermittig mit einer Längsseite 18 abschließend und einteilig mit der Oberseite 22 der Fugendichtungsbandes 10 ausgebildet, wobei zwei der genannten Membranschichten 14 auch in den Vorsprung 40 auslaufen.

Fig. 9 zeigt ein neuntes Fugendichtungsband 10 a) im nicht komprimierten Zustand, b) im komprimierten Zustand, und c) im Einbauzustand innerhalb einer Fuge ohne c1) und mit c2) Aussparung, jeweils im Querschnitt.

Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen fünf Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sechs Schaumstoffelemente 12, wobei die fünf Membranschichten 14 zwischen jeweils zwei Schaumstoffelemente 12 angeordnet sind. Die Membranschichten 14 sind relativ gleichmäßig über die Breite des Fugendichtungsbandes 10 verteilt angeordnet.

Der Vorsprung 40 ist mittig angeordnet und einteilig mit der Oberseite 22 der Fugendichtungsbandes 10 ausgebildet, wobei eine der Membranschichten in den Vorsprung übergeht.

Es ist gut zu erkennen, dass in den Abschnitten 32, welche in die vorhandene Aussparung 34 gemäß Fig. 1 c2) expandieren, eine Membranschicht 14 angeordnet ist.

Fig. 10 zweigt einen Ausschnitt eines zweiten Fugendichtungsbandes 10 mit Selbstklebeschicht 56 auf der Unterseite 26 in perspektivischer Darstellung mit Hauptblick auf eine Längsseite 18. Das Fugendichtungsband 10 weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen sechs Membranschichten 14 jeweils in Längsrichtung 28.

Das Fugendichtungsband 10 weist fünf nur in Längsrichtung 28, parallel bzw. nahezu parallel zu den Längsseiten 16, 18 verlaufende und von der Oberseite 22 in das Fugendichtungsband 10 eingebrachte Einschnitte 30 auf, die derart ausgebildet sind, dass wenigstens ein zwischen zwei Einschnitten 30 vorhandener Abschnitt 32 des Fugendichtungsbandes 10 aus einem komprimierten Zustand in eine gegebenenfalls vorhandene Aussparung 34 der einen Fugenflanke 20 expandieren kann, während andere Abschnitte 36 des Fugendichtungsbandes 10, die außerhalb des wenigstens einen in die Aussparung 34 expandierenden Abschnitts 32 liegen, an den nicht die Aussparung 34 aufweisenden Bereich 38 der einen Fugenflanke 20 angrenzen.

Das Fugendichtungsband 10 umfasst sieben Schaumstoffelemente 12, wobei die sechs Membranschichten 14 jeweils zwischen zwei Schaumstoffelementen 12 angeordnet sind. Die Membranschichten 14 sind dabei relativ gleichmäßig über die Breite des Fugendichtungsbandes 10 verteilt angeordnet. Je ein Einschnitt 30 ist dabei im Bereich zwischen zwei Membranschichten 14 angeordnet.

Fig. 11 zeigt einen Ausschnitt eines sechsten Fugendichtungsbandes 10 mit Selbstklebeschicht 56 auf der Unterseite in perspektivischer Darstellung mit Hauptblick auf eine Längsseite 18. Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen sechs Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sieben Schaumstoffelemente 12, wobei die sechs Membranschichten 14 zwischen jeweils zwei Schaumstoffelementen 12 angeordnet sind. Die Membranschichten 14 sind relativ gleichmäßig über die Breite des Fugendichtungsbandes 10 verteilt angeordnet.

Der Vorsprung 40 ist als separates Teil mittig mit der Oberseite 22 der Fugendichtungsbandes 10 verklebt, weist aber selbst keine Membranschicht auf.

Fig. 12 zeigt einen Ausschnitt eines neunten Fugendichtungsbandes 10 mit Selbstklebeschicht 56 auf der Unterseite 26 in perspektivischer Darstellung mit Hauptblick auf eine Längsseite 18. Das Fugendichtungsband weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen sechs Membranschichten 14 jeweils in Längsrichtung 28.

Das Fugendichtungsband 10 weist auf der Oberseite 22 einen nur in Längsrichtung 28 verlaufenden komprimierbaren Vorsprung 40 aus Schaumstoff auf, der derart ausgebildet ist, dass dieser aus einem komprimierten Zustand in eine gegebenenfalls vorhandene Aussparung 34 der einen Fugenflanke 20 expandieren kann, während andere Abschnitte 36 des Fugendichtungsbandes, die außerhalb des wenigstens einen in die Aussparung 34 expandierenden Vorsprungs 40 liegen, an den nicht die Aussparung 34 aufweisenden Bereich 38 der einen Fugenflanke 20 angrenzen.

Das Fugendichtungsband 10 umfasst sieben Schaumstoffelemente 12, wobei die sechs Membranschichten 14 jeweils zwischen zwei Schaumstoffelementen 12 angeordnet sind. Die Membranschichten 14 sind relativ gleichmäßig über die Breite des Fugendichtungsbandes 10 verteilt angeordnet.

Der Vorsprung 40 ist mittig angeordnet und einteilig mit der Oberseite 22 der Fugendichtungsbandes 10 ausgebildet, wobei zwei der Membranschichten in den Vorsprung übergehen.

Fig. 13 zeigt eine Seitenansicht eines in Rollenform 42 vorrätig gehaltenen und vorkomprimierten zweiten Fugendichtungsbandes 10 mit einem bereits abgerollten, sich zurückstellenden Abschnitt. Das Fugendichtungsband 10 weist zwei Längsseiten 16, 18 sowie eine im Einbauzustand des Fugendichtungsbandes 10 an die eine Fugenflanke 20 angrenzende Oberseite 22 und eine im Einbauzustand des Fugendichtungsbandes 10 an die gegenüberliegende Fugenflanke 24 angrenzende Unterseite 26 auf. Zwischen Oberseite 22 und Unterseite 26 sowie parallel bzw. nahezu parallel zu den Längsseiten 16, 18 verlaufen zwei Membranschichten 14 jeweils in Längsrichtung 28.

Das Fugendichtungsband 10 weist drei nur in Längsrichtung 28, parallel bzw. nahezu parallel zu den Längsseiten 16, 18 verlaufende und von der Oberseite 22 in das Fugendichtungsband 10 eingebrachte Einschnitte 30 auf, die derart ausgebildet sind, dass wenigstens ein zwischen zwei Einschnitten 30 vorhandener Abschnitt 32 des Fugendichtungsbandes 10 aus einem komprimierten Zustand in eine gegebenenfalls vorhandene Aussparung 34 der einen Fugenflanke 20 expandieren kann, während andere Abschnitte 36 des Fugendichtungsbandes 10, die außerhalb des wenigstens einen in die Aussparung 34 expandierenden Abschnitts 32 liegen, an den nicht die Aussparung 34 aufweisenden Bereich 38 der einen Fugenflanke 20 angrenzen.

Das Fugendichtungsband 10 umfasst drei Schaumstoffelemente 12, wobei die zwei Membranschichten 14 jeweils zwischen zwei Schaumstoffabschnitten 12 angeordnet sind. Die Membranschichten 14 sind dabei relativ gleichmäßig über die Breite des Fugendichtungsbandes 10 verteilt angeordnet. Je eine Membranschicht 14 ist dabei im Bereich zwischen zwei Einschnitten 30 angeordnet.

Ein Verfahren zur Herstellung eines Fugendichtungsbandes 10 ist gekennzeichnet durch folgende Verfahrensschritte:
a) Ausbilden von großflächigen Membranschichten 14 durch lagenweises Laminieren und/oder Verkleben von Platten- 48 oder Bahnware eines Schaumstoffs zu Laminatblöcken 50, wie in Fig. 14 dargestellt,
b) Trennen der in Fig. 15 dargestellten Laminatblöcke 50 orthogonal zu den großflächigen Membranschichten 14 aus Laminierungsmaterial und/ oder Klebstoff zu Tafeln 52 mit Membranschichten 14 und Schaumstoffelementen 12, so dass sich nach dem Trennen Membranschichten 14 parallel zu einem Rand der Tafel 52 und senkrecht durch die Tafel 52 zwischen zwei Schaumstoffelementen 12 erstrecken, wie in Fig. 16 dargestellt,
c) Aufbringen und Verkleben von parallel zu den Membranschichten 14 verlaufenden komprimierbaren Schaumstoffstreifen als Vorsprünge 40 auf die Tafel 52, wie in Fig. 17 dargestellt, oder alternativ
c) Einbringen von parallel zu den Membranschichten 14 verlaufenden Einschnitten 30 in die Tafel 52, wie in Fig. 18 dargestellt,
d) Aufrollen einer Tafel 52 zu einer in Fig. 19 schematisch dargestellten Rolle 42, so dass die Membranschichten 14 und die Einschnitte 30 und die Schaumstoffelemente 12 auf dem Umfang der Rolle 42 in axialer Richtung aufgereiht sind, und
e) Trennen der Rolle 42 in Scheiben 54 zu aufgerollten Fugendichtungsbändern 10, wie in Fig. 20 dargestellt, mit wenigstens einer innerhalb des Fugendichtungsbandes 10 angeordneten Membranschicht 14 sowie mindestens einem Vorsprung 40 oder alternativ mindestens einem Einschnitt 30.

Die Tafel 52 wird vor dem Aufrollen, vorzugsweise auf der dem wenigstens einen Vorsprung 40 oder alternativ den Einschnitten 30 gegenüberliegenden Seite 26, vollflächig mit einer Selbstklebeschicht 56 beschichtet, welche vorzugsweise mit einem lösbaren Silikonpapier abgedeckt wird.

Fig. 21 zeigt eine schematische Darstellung einer Altfenstersanierung unter Verwendung eines Fugendichtungsbandes in drei Schritten a), b) und c).

Fig. 22 zeigt eine schematische Darstellung einer weiteren Altfenstersanierung mit so genanntem Klinkeranschlag unter Verwendung eines Fugendichtungsbandes.

### Bezugszeichenliste

### (ist Bestandteil der Beschreibung)

- 10: Fugendichtungsband
- 12: Schaumstoffelement
- 14: Membranschicht
- 16: Längsseite
- 18: Längsseite
- 20: Fugenflanke
- 22: Oberseite
- 24: Fugenflanke
- 26: Unterseite
- 28: Längsrichtung
- 30: Einschnitt
- 32: Abschnitt zwischen zwei Einschnitten
- 34: Aussparung
- 36: Abschnitt außerhalb der Aussparung
- 38: Bereich außerhalb der Aussparung
- 40: Vorsprung
- 42: Rollenform bzw. Rolle
- 44: Außenwand
- 46: Fensterrahmen
- 48: Plattenware
- 50: Laminatblöcke
- 52: Tafel
- 54: Scheibe
- 56: Selbstklebeschicht
- 58: Dichtungsband
- 60: Außenklinker

## Patentansprüche

1. Verwendung eines komprimierbares Fugendichtungsbandes (10), bei welcher das Fugendichtungsband (10) in eine Fuge eingebaut wird, wobei die Fuge eine erste Fugenflanke (20) und eine der ersten Fugenflanke (20) gegenüberliegende zweite Fugenflanke (24) aufweist, wobei die erste Fugenflanke (20) eine in Längsrichtung der ersten Fugenflanke (20) verlaufende Aussparung (34) aufweist, wobei die Aussparung (34) insbesondere von einem zuvor ausgebauten Fensterrahmen herrührt, wobei das Fugendichtungsband (10) zwei Längsseiten (16, 18) sowie eine im Einbauzustand des Fugendichtungsbandes (10) an die erste Fugenflanke (20) angrenzende Oberseite (22) und eine im Einbauzustand des Fugendichtungsbandes (10) an die gegenüberliegende zweite Fugenflanke (24) angrenzende Unterseite (26) aufweist, wobei das Fugendichtungsband (10) Schaumstoffelemente (12) umfasst, wobei eine oder vorzugsweise mehrere Membranschichten (14) jeweils in Längsrichtung (28) zwischen Oberseite (22) und Unterseite (26) sowie parallel bzw. nahezu parallel zu den Längsseiten (16, 18) zwischen zwei Schaumstoffelementen (12) verlaufen, wobei das Fugendichtungsband (10) nur einen Einschnitt (30) oder nur Einschnitte (30) aufweist, welche nur in Längsrichtung (28) parallel bzw. nahezu parallel zu den Längsseiten (16, 18) verlaufen und von der Oberseite (22) in ein Schaumstoffelement (12) des Fugendichtungsbandes (10) eingebracht sind, wobei der Einschnitt (30) oder die Einschnitte (30) derart ausgebildet sind, dass wenigstens ein Abschnitt (32) des Fugendichtungsbandes (10) aus einem komprimierten Zustand in die Aussparung (34) der ersten Fugenflanke (20) expandiert, während wenigstens ein anderer Abschnitt (36) des Fugendichtungsbandes (10), der außerhalb des wenigstens einen in die Aussparung (34) expandierten Abschnitts (32) liegt, an den nicht die Aussparung (34) aufweisenden Bereich (38) der ersten Fugenflanke (20) angrenzt.

2. Verwendung nach Anspruch 1, **dadurch gekennzeichnet, dass** das Fugendichtungsband (10) wenigstens zwei nur in Längsrichtung (28), parallel bzw. nahezu parallel zu den Längsseiten (16, 18) verlaufende und von der Oberseite (22) in ein oder mehr als ein Schaumstoffelement (12) des Fugendichtungsbandes (10) eingebrachte Einschnitte (30) aufweist, die derart ausgebildet sind, dass wenigstens ein zwischen zwei Einschnitten (30) vorhandener Abschnitt (32) des Fugendichtungsbandes (10) aus einem komprimierten Zustand in die Aussparung (34) der ersten Fugenflanke (20) expandiert ist, während andere Abschnitte (36) des Fugendichtungsbandes (10), die außerhalb des wenigstens einen in die Aussparung (34) expandierten Abschnitts (32) liegen, an den nicht die Aussparung (34) aufweisenden Bereich (38) der ersten Fugenflanke (20) angrenzen.

3. Verwendung nach Anspruch 1 oder 2, **dadurch gekennzeichnet, dass** wenigstens ein Einschnitt (30) im nicht komprimierten Fugendichtungsband (10) eine Länge aufweist, die wenigstens ½, vorzugsweise ¾ der Höhe des nicht komprimierten Fugendichtungsbandes (10) entspricht.

4. Verwendung nach einem der Ansprüche 1 bis 3, **dadurch gekennzeichnet, dass** zumindest in einem Abschnitt (32) zwischen zwei Einschnitten (30), vorzugsweise in dem Abschnitt (32), der in die Aussparung (34) expandiert ist, keine Membranschicht (14) angeordnet ist, und/oder dass zumindest in einem Abschnitt (32) zwischen zwei Einschnitten (30), welcher in die Aussparung (34) expandiert ist, wenigstens eine Membranschicht (14) angeordnet ist.

5. Verwendung nach Anspruch 4, **dadurch gekennzeichnet, dass** die Membranschicht (14) derart ausgebildet ist, dass diese (14) auch nach vollständiger Expansion des Abschnitts (32) intakt ist.

6. Verwendung eines komprimierbaren Fugendichtungsbandes (10), bei welcher das Fugendichtungsband (10) in eine Fuge eingebaut wird, wobei die Fuge eine erste Fugenflanke (20) und eine der ersten Fugenflanke (20) gegenüberliegende zweite Fugenflanke (24) aufweist, wobei die erste Fugenflanke (20) eine in Längsrichtung der ersten Fugenflanke (20) verlaufende Aussparung (34) aufweist, wobei die Aussparung (34) insbesondere von einem zuvor ausgebauten Fensterrahmen herrührt, wobei das Fugendichtungsband (10) zwei Längsseiten (16, 18) sowie eine im Einbauzustand des Fugendichtungsbandes (10) an die erste Fugenflanke (20) angrenzende Oberseite (22) und eine im Einbauzustand des Fugendichtungsbandes (10) an die gegenüberliegende zweite Fugenflanke (24) angrenzende Unterseite (26) aufweist, wobei das Fugendichtungsband (10) Schaumstoffelemente (12) umfasst, wobei eine oder vorzugsweise mehrere Membranschichten (14) jeweils in Längsrichtung (28) zwischen Oberseite (22) und Unterseite (26) sowie parallel bzw. nahezu parallel zu den Längsseiten (16, 18) zwischen zwei Schaumstoffelementen (12) verlaufen, wobei das Fugendichtungsband (10) auf der Oberseite (22) wenigstens einen nur in Längsrichtung (28) verlaufenden komprimierbaren Vorsprung (40) aus Schaumstoff (12) aufweist, der derart ausgebildet ist, dass dieser aus einem komprimierten Zustand in die Aussparung (34) der ersten Fugenflanke (20) expandiert, während wenigstens ein anderer Abschnitt (36) des Fugendichtungsbandes, der außerhalb des wenigstens einen in die Aussparung (34) expandierten Vorsprungs (40) liegt, an den nicht die Aussparung (34) aufweisenden Bereich (38) der ersten Fugenflanke (20) angrenzt.

7. Komprimierbares Fugendichtungsband (10) umfassend Schaumstoffelemente (12), wobei das Fugendichtungsband (10) zwei Längsseiten (16, 18) sowie eine im Einbauzustand des Fugendichtungsbandes (10) an die eine Fugenflanke (20) angrenzende Oberseite (22) und eine im Einbauzustand des Fugendichtungsbandes (10) an die gegenüberliegende Fugenflanke (24) angrenzende Unterseite (26) aufweist, wobei eine oder vorzugsweise mehrere Membranschichten (14) jeweils in Längsrichtung (28) zwischen Oberseite (22) und Unterseite (26) sowie parallel bzw. nahezu parallel zu den Längsseiten (16, 18) zwischen zwei Schaumstoffelementen (12) verlaufen, **dadurch gekennzeichnet, dass** das Fugendichtungsband (10) auf der Oberseite (22) wenigstens einen nur in Längsrichtung (28) verlaufenden komprimierbaren Vorsprung (40) aus Schaumstoff (12) aufweist, der derart ausgebildet ist, dass dieser aus einem komprimierten Zustand in eine gegebenenfalls vorhandene Aussparung (34) der einen Fugenflanke (20) expandieren kann, während wenigstens ein anderer Abschnitt (36) des Fugendichtungsbandes, der außerhalb des wenigstens einen in die Aussparung (34) expandierenden Vorsprungs (40) liegt, an den nicht die Aussparung (34) aufweisenden Bereich (38) der einen Fugenflanke (20) angrenzt, wobei wenigstens ein Vorsprung (40) einteilig mit der Oberseite (22) des Fugendichtungsbandes (10) ausgebildet ist, wobei der Vorsprung keine Membranschicht (14) aufweist.

8. Verwendung nach Anspruch 6, **dadurch gekennzeichnet, dass** wenigstens ein Vorsprung (40) als separates Teil mit der Oberseite (22) der Fugendichtungsbandes (10) verbunden, vorzugsweise verklebt, ist.

9. Verwendung nach Anspruch 6, **dadurch gekennzeichnet, dass** wenigstens ein Vorsprung (40) einteilig mit der Oberseite (22) des Fugendichtungsbandes (10) ausgebildet ist.

10. Verwendung nach Anspruch 6, **dadurch gekennzeichnet, dass** wenigstens ein Vorsprung (40) wenigstens eine in Längsrichtung (28), parallel bzw. nahezu parallel zu den Längsseiten (16, 18) verlaufende Membranschicht (14) aufweist.

11. Verwendung nach einem der Ansprüche 6, 8 bis 10 oder komprimierbares Fugendichtungsband (10) nach Anspruch 7, **dadurch gekennzeichnet, dass** der auf der Oberseite (22) des Fugendichtungsbandes (10) vorgesehene Vorsprung (40) mittig oder außermittig zwischen den Längsseiten (16, 18), angeordnet ist, wobei ein außermittig angeordneter Vorsprung (40) vorzugsweise mit einer der Längsseiten abschließt (16, 18).

12. Verfahren zur Herstellung eines Fugendichtungsbandes (10), **gekennzeichnet durch** folgende Verfahrensschritte:
a) Ausbilden von großflächigen Membranschichten (14) durch lagenweises Laminieren und/oder Verkleben von Platten- (48) oder Bahnware eines Schaumstoffs zu Laminatblöcken (50),
b) Trennen der Laminatblöcke (50) orthogonal zu den großflächigen Membranschichten (14) aus Laminierungsmaterial und/ oder Klebstoff zu Tafeln (52) mit Membranschichten (14) und Schaumstoffelementen (12), so dass sich nach dem Trennen Membranschichten (14) parallel zu einem Rand der Tafel (52) und senkrecht durch die Tafel (52) jeweils zwischen zwei Schaumstoffelementen (12) erstrecken,
c) Einbringen von im Wesentlichen parallel zu den Membranschichten (14) verlaufenden Einschnitten (30) in die Tafel (52),
d) Aufrollen einer Tafel (52) zu einer Rolle (42), so dass die Membranschichten (14) und die Einschnitte (30) und die Schaumstoffelemente (12) auf dem Umfang der Rolle (42) in axialer Richtung aufgereiht sind, und
e) Trennen der Rolle (42) in Scheiben (54) zu aufgerollten Fugendichtungsbändern (10) mit
aa) nur zwei innerhalb des Fugendichtungsbandes (10) zwischen jeweils zwei Schaumstoffelementen (12) angeordneten Membranschichten (14) sowie mehreren innerhalb des Fugendichtungsbandes (10) zwischen den beiden Membranschichten (14) in einem Schaumstoffelement (12) angeordneten Einschnitten (30) oder
bb) mehreren innerhalb des Fugendichtungsbandes (10) zwischen jeweils zwei Schaumstoffelementen (12) angeordneten Membranschichten (14) sowie jeweils nur einem innerhalb des Fugendichtungsbandes (10) zwischen zwei Membranschichten (14) in einem Schaumstoffelement (12) angeordneten Einschnitt (30).

13. Verfahren nach Anspruch 12, **dadurch gekennzeichnet, dass** der Schaumstoff bzw. die Schaumstoffelemente nach dem Laminieren und/oder Verkleben und/oder vor oder nach dem Einbringen der Einschnitte (30) getränkt bzw. imprägniert werden.

14. Verfahren zur Herstellung eines Fugendichtungsbandes (10), **gekennzeichnet durch** folgende Verfahrensschritte:
a) Ausbilden von großflächigen Membranschichten (14) durch lagenweises Laminieren und/oder Verkleben von Platten- (48) oder Bahnware eines Schaumstoffs zu Laminatblöcken (50),
b) Trennen der Laminatblöcke (50) orthogonal zu den großflächigen Membranschichten (14) aus Laminierungsmaterial und/ oder Klebstoff zu Tafeln (52) mit Membranschichten (14) und Schaumstoffelementen (12), so dass sich nach dem Trennen Membranschichten (14) parallel zu einem Rand der Tafel (52) und senkrecht durch die Tafel (52) jeweils zwischen zwei Schaumstoffelementen (12) erstrecken,
c) Aufbringen und Verbinden, vorzugsweise Verkleben, von im Wesentlichen parallel zu den Membranschichten (14) verlaufenden komprimierbaren Schaumstoffstreifen als Vorsprünge (40) auf die Tafel (52)
d) Aufrollen der Tafel (52) zu einer Rolle (42), so dass die Membranschichten (14) und die Vorsprünge (40) und die Schaumstoffelemente (12) auf dem Umfang der Rolle (42) in axialer Richtung aufgereiht sind, und
e) Trennen der Rolle (42) zwischen einzelnen Vorsprüngen (40) in Scheiben (54) zu aufgerollten Fugendichtungsbändern (10) mit wenigstens einer innerhalb des Fugendichtungsbandes (10) zwischen zwei Schaumstoffelementen (12) angeordneten Membranschicht (14) sowie nur einem Vorsprung (40).

15. Verfahren nach Anspruch 14, **dadurch gekennzeichnet, dass** der Schaumstoff bzw. die Schaumstoffelemente (12) nach dem Laminieren und/oder Verkleben und/oder nach oder vorzugsweise vor dem Aufbringen der Vorsprünge (40) getränkt bzw. imprägniert werden.

16. Verfahren zur Herstellung eines Fugendichtungsbandes (10), **gekennzeichnet durch** folgende Verfahrensschritte:
a) Ausbilden von großflächigen Membranschichten (14) durch lagenweises Laminieren und/oder Verkleben von Platten- (48) oder Bahnware eines Schaumstoffs zu Laminatblöcken (50),
b) Trennen der Laminatblöcke (50) orthogonal zu den großflächigen Membranschichten (14) aus Laminierungsmaterial und/ oder Klebstoff zu Tafeln (52) mit Membranschichten (14) und Schaumstoffelementen (12), so dass sich nach dem Trennen Membranschichten (14) parallel zu einem Rand der Tafel (52) und senkrecht durch die Tafel (52) jeweils zwischen zwei Schaumstoffelementen (12) erstrecken,
c) Trennen der einzelnen Tafeln (52) in jeweils zwei Hälften, wobei jede Hälfte auf der Trennseite in Längsrichtung (28) verlaufende Vorsprünge (40) aufweist,
d) Aufrollen jeder Tafelhälfte (52) zu einer Rolle (42), so dass die Membranschichten (14) und die Vorsprünge (40) und die Schaumstoffelemente auf dem Umfang der Rolle (42) in axialer Richtung aufgereiht sind, und
e) Trennen der Rolle (42) zwischen einzelnen Vorsprüngen (40) in Scheiben (54) zu aufgerollten Fugendichtungsbändern (10) mit wenigstens einer innerhalb des Fugendichtungsbandes (10) angeordneten Membranschicht (14) sowie nur einem Vorsprung (40).

17. Verfahren nach Anspruch 16, **dadurch gekennzeichnet, dass** der Schaumstoff bzw. die Schaumstoffelemente und die Vorsprünge nach dem Laminieren und/oder Verkleben und/oder nach oder vorzugsweise vor dem Trennen der Tafel (52) getränkt bzw. imprägniert wird.

18. Verfahren nach einem der Ansprüche 12 bis 17, **dadurch gekennzeichnet, dass** die Tafel (52) bzw. Tafelhälfte (52) vor dem Aufrollen, vorzugsweise auf der den Einschnitten (30) oder der dem wenigstens einen Vorsprung (40) gegenüberliegenden Seite (26), vollflächig mit einer Selbstklebeschicht (56) oder nicht vollflächig mit einer oder mehr als einer Selbstklebebahn beschichtet wird, welche vorzugsweise mit einem lösbaren Silikonpapier abgedeckt wird.

## Claims

1. Use of a compressible joint sealing strip (10), in which the joint sealing strip (10) is installed into a joint, wherein the joint has a first joint flank (20) and a second joint flank (24) opposite to the first joint flank (20), wherein the first joint flank (20) has a cutout (34) running in a longitudinal direction of the first joint flank (20), wherein the cutout (34) arises in particular from a window frame which has been removed previously, wherein the joint sealing strip (10) has two longitudinal sides (16, 18), and also a top side (22) which in the installed state of the joint sealing strip (10) adjoins the first joint flank (20) and a bottom side (26) which in the installed state of the joint sealing strip (10) adjoins the opposite second joint flank (24), wherein the joint sealing strip (10) comprises foam elements (12), wherein one or preferably a plurality of membrane layers (14) run in each case in the longitudinal direction (28) between the top side (22) and the bottom side (26) and parallel or virtually parallel to the longitudinal sides (16, 18) between two foam elements (12), wherein the joint sealing strip (10) has only one cut (30) or only cuts (30) which run only in the longitudinal direction (28) parallel or virtually parallel to the longitudinal sides (16, 18) and which are introduced from the top side (22) into a foam element (12) of the joint sealing strip (10), wherein the cut (30) or the cuts (30) are formed in such a way that at least one portion (32) of the joint sealing strip (10) expands from a compressed state into the cutout (34) of the first joint flank (20), while at least one other portion (36) of the joint sealing strip (10), said at least one other portion lying outside the at least one portion (32) which is expanded into the cutout (34), adjoins that region (38) of the first joint flank (20) which does not comprise the cutout (34).

2. Use according to Claim 1, **characterized in that** the joint sealing strip (10) has at least two cuts (30) which run only in the longitudinal direction (28) parallel or virtually parallel to the longitudinal sides (16, 18), which are introduced from the top side (22) into one or more than one foam element (12) of the joint sealing strip (10) and which are formed in such a way that at least one portion (32) of the joint sealing strip (10) present between two cuts (30) is expanded from a compressed state into the cutout (34) of the first joint flank (20), while other portions (36) of the joint sealing strip (10) which lie outside the at least one portion (32) which is expanded into the cutout (34) adjoin that region (38) of the first joint flank (20) which does not comprise the cutout (34).

3. Use according to Claim 1 or 2, **characterized in that** at least one cut (30) in the non-compressed joint sealing strip (10) has a length which corresponds to at least 1/2, preferably 3/4, of the height of the non-compressed joint sealing strip (10).

4. Use according to one of Claims 1 to 3, **characterized in that** no membrane layer (14) is arranged at least in a portion (32) between two cuts (30), preferably in the portion (32) which is expanded into the cutout (34), and/or **in that** at least one membrane layer (14) is arranged at least in a portion (32) between two cuts (30) which is expanded into the cutout (34).

5. Use according to Claim 4, **characterized in that** the membrane layer (14) is formed in such a way that said membrane layer (14) is intact even after complete expansion of the portion (32).

6. Use of a compressible joint sealing strip (10), in which the joint sealing strip (10) is introduced into a joint, wherein the joint has a first joint flank (20) and a second joint flank (24) opposite to the first joint flank (20), wherein the first joint flank (20) has a cutout (34) running in a longitudinal direction of the first joint flank (20), wherein the cutout (34) arises in particular from a window frame which has been removed previously, wherein the joint sealing strip (10) has two longitudinal sides (16, 18), and also a top side (22) which in the installed state of the joint sealing strip (10) adjoins the first joint flank (20) and a bottom side (26) which in the installed state of the joint sealing strip (10) adjoins the opposite second joint flank (24), wherein the joint sealing strip (10) comprises foam elements (12), wherein one or preferably a plurality of membrane layers (14) run in each case in the longitudinal direction (28) between the top side (22) and the bottom side (26) and parallel or virtually parallel to the longitudinal sides (16, 18) between two foam elements (12), wherein the joint sealing strip (10) has, on the top side (22), at least one compressible projection (40) which runs only in the longitudinal direction (28), which is composed of foam (12) and which is formed in such a way that said projection expands from a compressed state into the cutout (34) of the first joint flank (20), while at least one other portion (36) of the joint sealing strip, said at least one other portion lying outside the at least one projection (40) which is expanded into the cutout (34), adjoins that region (38) of the first joint flank (20) which does not comprise the cutout (34).

7. Compressible joint sealing strip (10) comprising foam elements (12), wherein the joint sealing strip (10) has two longitudinal sides (16, 18), and also a top side (22) which in the installed state of the joint sealing strip (10) adjoins the one joint flank (20) and a bottom side (26) which in the installed state of the joint sealing strip (10) adjoins the opposite joint flank (24), wherein one or preferably a plurality of membrane layers (14) run in each case in the longitudinal direction (28) between the top side (22) and the bottom side (26) and parallel or virtually parallel to the longitudinal sides (16, 18) between two foam elements (12), **characterized in that** the joint sealing strip (10) has, on the top side (22), at least one compressible projection (40) which runs only in the longitudinal direction (28), which is composed of foam (12) and which is formed in such a way that said projection can expand from a compressed state into a possibly present cutout (34) of the one joint flank (20), while at least one other portion (36) of the joint sealing strip, said at least one other portion lying outside the at least one projection (40) which expands into the cutout (34), adjoins that region (38) of the one joint flank (20) which does not comprise the cutout (34), wherein at least one projection (40) is formed in one part with the top side (22) of the joint sealing strip (10), wherein the projection comprises no membrane layer (14).

8. Use according to Claim 6, **characterized in that** at least one projection (40) is connected, preferably adhesively bonded, as a separate part to the top side (22) of the joint sealing strip (10).

9. Use according to Claim 6, **characterized in that** at least one projection (40) is formed in one part with the top side (22) of the joint sealing strip (10).

10. Use according to Claim 6, **characterized in that** at least one projection (40) comprises at least one membrane layer (14) which runs in the longitudinal direction (28) parallel or virtually parallel to the longitudinal sides (16, 18).

11. Use according to one of Claims 6, 8 to 10 or compressible joint sealing strip (10) according to Claim 7, **characterized in that** the projection (40) provided on the top side (22) of the joint sealing strip (10) is arranged centrally or eccentrically between the longitudinal sides (16, 18), wherein an eccentrically arranged projection (40) preferably terminates with one of the longitudinal sides (16, 18).

12. Method for producing a joint sealing strip (10), **characterized by** the following method steps:
a) forming large-area membrane layers (14) by layerwise lamination and/or adhesive bonding of sheet material (48) or web material of a foam to form laminate blocks (50),
b) cutting the laminate blocks (50) orthogonally with respect to the large-area membrane layers (14) composed of laminating material and/or adhesive to form panels (52) comprising membrane layers (14) and foam elements (12), such that, after the cutting, membrane layers (14) extend parallel to an edge of the panel (52) and perpendicularly through the panel (52) in each case between two foam elements (12),
c) introducing cuts (30) which run substantially parallel to the membrane layers (14) into the panel (52),
d) rolling up a panel (52) to form a roll (42), such that the membrane layers (14) and the cuts (30) and the foam elements (12) are lined up in an axial direction around the circumference of the roll (42), and
e) cutting the roll (42) into slices (54) to form rolled-up joint sealing strips (10) comprising
aa) only two membrane layers (14) which are arranged within the joint sealing strip (10) between in each case two foam elements (12), and a plurality of cuts (30) which are arranged within the joint sealing strip (10) between the two membrane layers (14) in a foam element (12), or
bb) a plurality of membrane layers (14) which are arranged within the joint sealing strip (10) between in each case two foam elements (12), and in each case only one cut (30) which is arranged within the joint sealing strip (10) between two membrane layers (14) in a foam element (12).

13. Method according to Claim 12, **characterized in that** the foam or the foam elements are soaked or impregnated after the lamination and/or adhesive bonding and/or before or after the introduction of the cuts (30).

14. Method for producing a joint sealing strip (10), **characterized by** the following method steps:
a) forming large-area membrane layers (14) by layerwise lamination and/or adhesive bonding of sheet material (48) or web material of a foam to form laminate blocks (50),
b) cutting the laminate blocks (50) orthogonally with respect to the large-area membrane layers (14) composed of laminating material and/or adhesive to form panels (52) comprising membrane layers (14) and foam elements (12), such that, after the cutting, membrane layers (14) extend parallel to an edge of the panel (52) and perpendicularly through the panel (52) in each case between two foam elements (12),
c) applying and connecting, preferably adhesively bonding, compressible foam strips, which run substantially parallel to the membrane layers (14), as projections (40) onto the panel (52),
d) rolling up the panel (52) to form a roll (42), such that the membrane layers (14) and the projections (40) and the foam elements (12) are lined up in the axial direction around the circumference of the roll (42), and
e) cutting the roll (42), between individual projections (40), into slices (54) to form rolled-up joint sealing strips (10) comprising at least one membrane layer (14) which is arranged within the joint sealing strip (10) between two foam elements (12), and only one projection (40).

15. Method according to Claim 14, **characterized in that** the foam or the foam elements (12) are soaked or impregnated after the lamination and/or adhesive bonding and/or after or preferably before the application of the projections (40).

16. Method for producing a joint sealing strip (10), **characterized by** the following method steps:
a) forming large-area membrane layers (14) by layerwise lamination and/or adhesive bonding of sheet material (48) or web material of a foam to form laminate blocks (50),
b) cutting the laminate blocks (50) orthogonally with respect to the large-area membrane layers (14) composed of laminating material and/or adhesive to form panels (52) comprising membrane layers (14) and foam elements (12), such that, after the cutting, membrane layers (14) extend parallel to an edge of the panel (52) and perpendicularly through the panel (52) in each case between two foam elements (12),
c) cutting the individual panels (52) into two halves in each case, wherein each half has projections (40) running in the longitudinal direction (28) on the cutting side,
d) rolling up each panel half (52) to form a roll (42), such that the membrane layers (14) and the projections (40) and the foam elements are lined up in the axial direction around the circumference of the roll (42), and
e) cutting the roll (42), between individual projections (40), into slices (54) to form rolled-up joint sealing strips (10) comprising at least one membrane layer (14), which is arranged within the joint sealing strip (10), and only one projection (40).

17. Method according to Claim 16, **characterized in that** the foam or the foam elements and the projections are soaked or impregnated after the lamination and/or adhesive bonding and/or after or preferably before the cutting of the panel (52).

18. Method according to one of Claims 12 to 17, **characterized in that**, before being rolled up, the panel (52) or panel half (52) is coated, preferably on the side (26) opposite to the cuts (30) or opposite to the at least one projection (40), over its full area with a self-adhesive layer (56) or only over part of its area with one or more than one self-adhesive strip(s), which is preferably covered with a releasable silicone paper.

## Revendications

1. Utilisation d'une bande d'étanchéité de joint compressible (10), dans laquelle la bande d'étanchéité de joint (10) est installée dans un joint, le joint présentant un premier flanc de joint (20) et un deuxième flanc de joint (24) opposé au premier flanc de joint (20), le premier flanc de joint (20) présentant un évidement (34) s'étendant dans la direction longitudinale du premier flanc de joint (20), l'évidement (34) provenant notamment d'un cadre de fenêtre préalablement démonté, la bande d'étanchéité de joint (10) présentant deux côtés longitudinaux (16, 18) ainsi qu'un côté supérieur (22) adjacent au premier flanc de joint (20) à l'état installé de la bande d'étanchéité de joint (10) et un côté inférieur (26) adjacent au deuxième flanc de joint opposé (24) à l'état installé de la bande d'étanchéité de joint (10), la bande d'étanchéité de joint (10) comprenant des éléments en mousse (12), une ou de préférence plusieurs couches de membrane (14) s'étendant respectivement dans la direction longitudinale (28) entre le côté supérieur (22) et le côté inférieur (26) ainsi que parallèlement ou presque parallèlement aux côtés longitudinaux (16, 18) entre deux éléments en mousse (12), la bande d'étanchéité de joint (10) présentant uniquement une entaille (30) ou uniquement des entailles (30) qui s'étendent parallèlement ou presque parallèlement aux côtés longitudinaux (16, 18) uniquement dans la direction longitudinale et sont pratiquées depuis le côté supérieur (22) dans un élément en mousse (12) de la bande d'étanchéité de joint (10), l'entaille (30) ou les entailles (30) étant réalisées de telle sorte qu'au moins une section (32) de la bande d'étanchéité de joint (10) s'expanse depuis un état comprimé dans l'évidement (34) du premier flanc de joint (20), tandis qu'au moins une autre section (36) de la bande d'étanchéité de joint (10), qui est située en dehors de l'au moins une section (32) expansée dans l'évidement (34), est adjacente à la zone (38) du premier flanc de joint (20) qui ne présente pas l'évidement (34).

2. Utilisation selon la revendication 1, **caractérisée en ce que** la bande d'étanchéité de joint (10) présente au moins deux entailles (30) s'étendant parallèlement ou presque parallèlement aux côtés longitudinaux (16, 18) uniquement dans la direction longitudinale (28) et pratiquées depuis le côté supérieur (22) dans un ou plus d'un élément en mousse (12) de la bande d'étanchéité de joint (10), lesquelles sont réalisées de telle sorte qu'au moins une section (32) de la bande d'étanchéité de joint (10) présente entre deux entailles (30) est expansée depuis un état comprimé dans l'évidement (34) du premier flanc de joint (20), tandis que d'autres section (36) de la bande d'étanchéité de joint (10), qui sont situées en dehors de l'au moins une section (32) expansée dans l'évidement (34), sont adjacentes à la zone (38) du premier flanc de joint (20) qui ne présente pas l'évidement (34).

3. Utilisation selon la revendication 1 ou 2, **caractérisée en ce qu'**au moins une entaille (30) dans la bande d'étanchéité de joint non comprimée (10) présente une longueur qui correspond à au moins ½, de préférence à ¾ de la hauteur de la bande d'étanchéité de joint non comprimée (10).

4. Utilisation selon l'une quelconque des revendications 1 à 3, **caractérisée en ce qu'**aucune couche de membrane (14) n'est agencée au moins dans une section (32) entre deux entailles (30), de préférence dans la section (32) qui est expansée dans l'évidement (34), et/ou **en ce qu'**au moins une couche de membrane (14) est agencée au moins dans une section (32) entre deux entailles (30) qui est expansée dans l'évidement (34).

5. Utilisation selon la revendication 4, **caractérisée en ce que** la couche de membrane (14) est réalisée de telle sorte que celle-ci (14) est intacte même après l'expansion complète de la section (32).

6. Utilisation d'une bande d'étanchéité de joint compressible (10), dans laquelle la bande d'étanchéité de joint (10) est installée dans un joint, le joint présentant un premier flanc de joint (20) et un deuxième flanc de joint (24) opposé au premier flanc de joint (20), le premier flanc de joint (20) présentant un évidement (34) s'étendant dans la direction longitudinale du premier flanc de joint (20), l'évidement (34) provenant notamment d'un cadre de fenêtre préalablement démonté, la bande d'étanchéité de joint (10) présentant deux côtés longitudinaux (16, 18) ainsi qu'un côté supérieur (22) adjacent au premier flanc de joint (20) à l'état installé de la bande d'étanchéité de joint (10) et un côté inférieur (26) adjacent au deuxième flanc de joint opposé (24) à l'état installé de la bande d'étanchéité de joint (10), la bande d'étanchéité de joint (10) comprenant des éléments en mousse (12), une ou de préférence plusieurs couches de membrane (14) s'étendant respectivement dans la direction longitudinale (28) entre le côté supérieur (22) et le côté inférieur (26) ainsi que parallèlement ou presque parallèlement aux côtés longitudinaux (16, 18) entre deux éléments en mousse (12), la bande d'étanchéité de joint (10) présentant sur le côté supérieur (22) au moins une saillie compressible (40) en mousse (12) s'étendant uniquement dans la direction longitudinale (28), qui est réalisée de telle sorte que celle-ci s'expanse depuis d'un état comprimé dans l'évidement (34) du premier flanc de joint (20), tandis qu'au moins une autre section (36) de la bande d'étanchéité de joint, qui est située en dehors de l'au moins une saillie (40) expansée dans l'évidement (34), est adjacente à la zone (38) du premier flanc de joint (20) qui ne présente pas l'évidement (34).

7. Bande d'étanchéité de joint compressible (10) comprenant des éléments en mousse (12), la bande d'étanchéité de joint (10) présentant deux côtés longitudinaux (16, 18) ainsi qu'un côté supérieur (22) adjacent à l'un des flancs de joint (20) à l'état installé de la bande d'étanchéité de joint (10) et un côté inférieur (26) adjacent au flanc de joint opposé (24) à l'état installé de la bande d'étanchéité de joint (10), une ou de préférence plusieurs couches de membrane (14) s'étendant respectivement dans la direction longitudinale (28) entre le côté supérieur (22) et le côté inférieur (26) ainsi que parallèlement ou presque parallèlement aux côtés longitudinaux (16, 18) entre deux éléments en mousse (12), **caractérisée en ce que** la bande d'étanchéité de joint (10) présente sur le côté supérieur (22) au moins une saillie compressible (40) en mousse (12) s'étendant uniquement dans la direction longitudinale (28), qui est réalisée de telle sorte que celle-ci peut s'expanser depuis un état comprimé dans un évidement (34) éventuellement présent de l'un des flancs de joint (20), tandis qu'au moins une autre section (36) de la bande d'étanchéité de joint, qui est située en dehors de l'au moins une saillie (40) expansée dans l'évidement (34), est adjacente à la zone (38) de l'un des flancs de joint (20) qui ne présente pas l'évidement (34), au moins une saillie (40) étant réalisée d'une seule pièce avec le côté supérieur (22) de la bande d'étanchéité de joint (10), la saillie ne présentant pas de couche de membrane (14).

8. Utilisation selon la revendication 6, **caractérisée en ce qu'**au moins une saillie (40) est reliée, de préférence collée, au côté supérieur (22) de la bande d'étanchéité de joint (10) en tant que pièce séparée.

9. Utilisation selon la revendication 6, **caractérisée en ce qu'**au moins une saillie (40) est réalisée d'une seule pièce avec le côté supérieur (22) de la bande d'étanchéité de joint (10).

10. Utilisation selon la revendication 6, **caractérisée en ce qu'**au moins une saillie (40) présente au moins une couche de membrane (14) s'étendant dans la direction longitudinale (28), parallèlement ou presque parallèlement aux côtés longitudinaux (16, 18).

11. Utilisation selon l'une quelconque des revendications 6, 8 à 10 ou bande d'étanchéité de joint compressible (10) selon la revendication 7, **caractérisée en ce que** la saillie (40) prévue sur le côté supérieur (22) de la bande d'étanchéité de joint (10) est agencée au centre ou excentriquement entre les côtés longitudinaux (16, 18), une saillie (40) agencée excentriquement se terminant de préférence avec l'un des côtés longitudinaux (16, 18).

12. Procédé de fabrication d'une bande d'étanchéité de joint (10), **caractérisé par** les étapes de procédé suivantes :
a) la réalisation de couches de membrane (14) de grande surface par stratification et/ou collage par couches de produits en plaque (48) ou en bande d'une mousse pour former des blocs stratifiés (50),
b) la séparation des blocs stratifiés (50) orthogonalement aux couches de membrane (14) de grande surface en matériau de stratification et/ou adhésif pour former des panneaux (52) avec des couches de membrane (14) et des éléments en mousse (12), de telle sorte qu'après la séparation, des couches de membrane (14) s'étendent parallèlement à un bord du panneau (52) et perpendiculairement à travers le panneau (52), entre deux éléments en mousse (12) respectifs,
c) la pratique d'entailles (30) dans le panneau (52), qui s'étendent essentiellement parallèlement aux couches de membrane (14),
d) l'enroulement d'un panneau (52) en un rouleau (42), de telle sorte que les couches de membrane (14) et les entailles (30) et les éléments en mousse (12) sont alignés sur la périphérie du rouleau (42) dans la direction axiale, et
e) la séparation du rouleau (42) en tranches (54) pour former des bandes d'étanchéité de joint enroulées (10) avec
aa) uniquement deux couches de membrane (14) agencées à l'intérieur de la bande d'étanchéité de joint (10) entre deux éléments en mousse (12) respectifs, ainsi que plusieurs entailles (30) agencées à l'intérieur de la bande d'étanchéité de joint (10) entre les deux couches de membrane (14) dans un élément en mousse (12) ou
bb) plusieurs couches de membrane (14) agencées à l'intérieur de la bande d'étanchéité de joint (10) entre deux éléments en mousse (12) respectifs ainsi qu'uniquement une entaille (30) respective agencée à l'intérieur de la bande d'étanchéité de joint (10) entre deux couches de membrane (14) dans un élément en mousse (12) .

13. Procédé selon la revendication 12, **caractérisé en ce que** la mousse ou les éléments en mousse sont imbibés ou imprégnés après la stratification et/ou le collage et/ou avant ou après la pratique des entailles (30).

14. Procédé de fabrication d'une bande d'étanchéité de joint (10), **caractérisé par** les étapes de procédé suivantes :
a) la réalisation de couches de membranes (14) de grande surface par stratification et/ou collage par couches de produits en plaque (48) ou en bande d'une mousse pour former des blocs stratifiés (50),
b) la séparation des blocs stratifiés (50) orthogonalement aux couches de membrane (14) de grande surface en matériau de stratification et/ou en adhésif pour former des panneaux (52) avec des couches de membrane (14) et des éléments en mousse (12), de telle sorte qu'après la séparation, des couches de membrane (14) s'étendent parallèlement à un bord du panneau (52) et perpendiculairement à travers le panneau (52), entre deux éléments en mousse (12) respectifs,
c) l'application et la liaison, de préférence le collage, de bandes de mousse compressibles s'étendant essentiellement parallèlement aux couches de membrane (14), en tant que saillies (40), sur le panneau (52),
d) l'enroulement du panneau (52) en un rouleau (42), de telle sorte que les couches de membrane (14) et les saillies (40) et les éléments en mousse (12) sont alignés sur la périphérie du rouleau (42) dans la direction axiale, et
e) la séparation du rouleau (42) entre des saillies individuelles (40) en tranches (54) pour former des bandes d'étanchéité de joint enroulées (10) avec au moins une couche de membrane (14) agencée à l'intérieur de la bande d'étanchéité de joint (10) entre deux éléments en mousse (12) ainsi qu'uniquement une saillie (40).

15. Procédé selon la revendication 14, **caractérisé en ce que** la mousse ou les éléments en mousse (12) sont imbibés ou imprégnés après la stratification et/ou le collage et/ou après ou de préférence avant l'application des saillies (40).

16. Procédé de fabrication d'une bande d'étanchéité de joint (10), **caractérisé par** les étapes de procédé suivantes :
a) la réalisation de couches de membrane (14) de grande surface par stratification et/ou collage par couches de produits en plaque (48) ou en bande d'une mousse pour former des blocs stratifiés (50),
b) la séparation des blocs stratifiés (50) orthogonalement aux couches de membrane (14) de grande surface en matériau de stratification et/ou adhésif pour former des panneaux (52) avec des couches de membrane (14) et des éléments en mousse (12), de telle sorte qu'après la séparation, des couches de membrane (14) s'étendent parallèlement à un bord du panneau (52) et perpendiculairement à travers le panneau (52), entre deux éléments en mousse (12) respectifs,
c) la séparation des panneaux individuels (52) en deux moitiés respectives, chaque moitié présentant sur le côté de séparation des saillies (40) s'étendant dans la direction longitudinale (28),
d) l'enroulement chaque moitié de panneau (52) en un rouleau (42) de telle sorte que les couches de membrane (14) et les saillies (40) et les éléments en mousse sont alignés sur la périphérie du rouleau (42) dans la direction axiale, et
e) la séparation du rouleau (42) entre des saillies individuelles (40) en tranches (54) pour former des bandes d'étanchéité de joint (10) enroulées avec au moins une couche de membrane (14) agencée à l'intérieur de la bande d'étanchéité de joints (10) ainsi qu'uniquement une saillie (40) .

17. Procédé selon la revendication 16, **caractérisé en ce que** la mousse ou les éléments en mousse et les saillies sont imbibés ou imprégnés après la stratification et/ou le collage et/ou après ou de préférence avant la séparation du panneau (52).

18. Procédé selon l'une quelconque des revendications 12 à 17, **caractérisé en ce que** le panneau (52) ou la moitié de panneau (52), avant l'enroulement, de préférence sur le côté (26) opposé aux entailles (30) ou à l'au moins une saillie (40), est revêtu sur toute la surface avec une couche autocollante (56) ou n'est pas revêtu sur toute la surface avec une ou plus d'une bande autocollante, qui est de préférence recouverte d'un papier de silicone amovible.
